# EUROPÄISCHE PATENTSCHRIFT

(11) **EP 2 907 115 B1**
(45) Veröffentlichungstag und Bekanntmachung des Hinweises auf die Patenterteilung: **06.05.2020**
(21) Anmeldenummer: 13807894.4
(22) Anmeldetag: 14.10.2013
(51) Int. Cl.: G08B 17/10, G08B 25/04

(54) **ANORDNUNG ZUR ÜBERWACHUNG UND BRANDFRÜHSTERKENNUNG FÜR MEHRERE BRAND- UND/ODER EXPLOSIONSGEFÄHRDETE GEFÄSSE UND/ODER GEHÄUSE**
ARRANGEMENT FOR MONITORING AND EARLIEST DETECTION OF FIRE FOR A PLURALITY OF POTENTIALLY FLAMMABLE OR POTENTIALLY EXPLOSIVE VESSELS AND/OR HOUSINGS
SYSTÈME DE SURVEILLANCE ET DE DÉTECTION PRÉCOCE D'INCENDIE POUR PLUSIEURS RÉCIPIENTS ET/OU BOÎTIERS À RISQUE D'INCENDIE ET/OU D'EXPLOSION

(30) Priorität: 15.10.2012 DE 102012020127
(43) Veröffentlichungstag der Anmeldung: 19.08.2015
(73) Patentinhaber: Telesystems Thorwarth GmbH, 98574 Schmalkaden (DE)
(72) Erfinder: THORWARTH, Peter, 98593 Floh-Seligenthal (DE)
(86) Internationale Anmeldenummer: PCT/DE2013/000591
(87) Internationale Veröffentlichungsnummer: WO 2014/059959

(56) Entgegenhaltungen:
- EP-A1- 2 393 073
- DE-A1- 2 829 554
- FR-A1- 2 371 027
- US-A1- 2004 056 765

## Beschreibung

Die Erfindung betrifft eine Anordnung zur Überwachung und Brandfrühsterkennung für mehrere brand- und/oder explosionsgefährdete Gefäße und/oder Gehäuse, wie Schalt- und Verteilerschränke und Geräte der Elektrotechnik, IT-Schränke und Geräte, sowie Geräte aller Größen und Bauformen der Lüftungs-, Klimatisierungs- und Kühlungstechnik (z.B. Konvektionskühlung, Wasserkühlung, Strahlungskühlung).

Im Stand der Technik werden Brandmelder zur Raumüberwachung eingesetzt. Ein typisches Beispiel hierfür ist die Lösung nach DE 602 16 295 T2 mittels der der Laderaum eines Flugzeuges überwacht werden soll. Zur Überwachung sind Brandmelder in fest für den Einbau dieser Brandmelder vorgesehenen vergitterten Nischen angeordnet, die bei jedem Flugzeug diesen Typs und auch bei jeder Beladung / Fracht stets an gleicher Stelle im Raum angeordnet sind. In diesen Nischen sind jeweils zwei Rauchmelder angeordnet, von denen jeder der Rauchmelder des Rauchmelderpaares jeder Nische jeweils über ein separates linienförmiges CAN-BUS-System miteinander verbunden sind.

Im Stand der Technik werden zur Raumüberwachung Rauchmelder als Einzelmelder eingesetzt, deren Aufbau beispielsweise in der DE 197 33 375 A1 beschrieben ist.

Die Lösung nach der DE 197 33 375 A1 beschreibt den prinzipiellen Aufbau eines solchen Rauchmelders, der im wesentlichen aus einem "Sockelteil" und einem "Deckelteil" besteht, die mit einer "Renkkupplung" und "Anschlusskontakten" als Steckerkontakte ausgebildet sind.

In diesen Einzelmeldern des Standes der Technik werden nun die unterschiedlichsten Detektionsprinzipien und Detektionskriterien, wie z.B. Streulicht, Temperaturänderung bzw. Partikelgröße, Aerosolart etc., mit den unterschiedlichsten Signalverarbeitungsalgorithmen zur Rauch-, und Temperatur-, und oder CO- Erkennung in den Bauformen von Rauch- bzw. Mehrkriterienmeldern eingesetzt.

In diesen Bauformen werden Laser, UV- und IR-Dioden in Verbindung mit einer Vielzahl Auswertealgorithmen angewendet.

Derartige Einzelmelder sind beispielsweise in der EP 0338218 A1 und der US 8,154,415 B2 in unterschiedlichen Bauformen vorbeschrieben. Der in der EP 1630758 A2 vorbeschriebene Mehrkriterienrauchmelder, ein Streulichtrauchmelder zeichnet sich durch eine hohe Fehlalarmsicherheit und eine kurze Ansprechzeit aus.

Diese Melder werden einerseits als Einbau-Geräte zum Festeinbau an feste Stellen (z.B. Fronteinbau) oder nur für bestimmte Gehäuse (z.B. PC) angewendet. In dieser Bauform werden diese Melder dann regelmäßig einzeln, d.h. Standalone, betrieben.

So wird in der DE 41 34 400 C1 beispielsweise eine Lösung vorbeschrieben, die den Kamineffekt, den warme Luft im schlanken, möglichst hohen Gefäßen ("Kamin") erzeugt, für den Einbau des Melders nutzt. Die warme (spezifisch leichtere) Luft steigt nach oben, unten wird kältere Luft infolge Unterdruck nachgezogen.

Dieser Kamineffekt wird dadurch verstärkt, dass auf das zu überwachende Gefäß noch ein aus Blech geformter Kamin aufgesetzt ist, in dem dann der einzeln betriebene Melder angeordnet ist.

Im Stand der Technik sind neben dem Einsatz der Melder im Standalone-Betrieb auch Überwachungsprinzipien zur Überwachung mehrerer Gebäude oder Geräte, mit speziellen Anordnungen einzelner Melder vorbeschrieben, bei denen diese vorgenannten Einzelmelder eingesetzt und miteinander gekoppelt werden.

So beschreibt bereits die DE 615516 C eine als MMS-System bekannte Anordnung einer Elektrischen Feuermeldeanlage mit Meldestellen, die aus Gründen der Leitungsökonomie durch eine gemeinsame Ring- oder Schleifenleitung mit einer Zentrale verbundenen sind.

Diese Lösung ist mit mechanischem Impulsgeber (Nockenrad) ausgerüstet. Die heute in der Elektronik als Ringbus bezeichnete, ringförmig verschaltete Anordnung von Teilnehmern findet beispielsweise aber auch in der DE 297 18 099 U1 zur Ansteuerung von Brandschutz- und Entrauchungsklappen in Rauch- und Wärmeabzugsanlagen (RWA) Anwendung. Diese in der DE 297 18 099 U1 beschriebene Anlage ist im Kurzschlußfall jedoch nicht in der Lage, einen einzelnen BUS-Teilnehmer selektiv freizuschalten, dies kann vielmehr nur für eines der dann verbleibenden Ringelemente erfolgen, was zwangsläufig zum Ausfall des betroffenen Ringsegmentes führt.

Dieses verbleibende Restrisiko ist in der anspruchsvollen Sicherheitstechnik nicht akzeptabel, hier wird stets die Abschaltung des geringst möglichen Teils eines Ringes gefordert.

Eine weitere auf einem BUS-System basierende Lösung wird in der EP 01 413 997 A2 vorbeschrieben. Das Hauptelement in dieser Lösung ist ein auf einer Hutschiene montiertes Kombi-Modul.

Dieses besteht im Wesentlichen aus dem, mit dem Gehäuse fest verbundenen Rauchmelder, einem Netzgerät und dem Auswertegerät. Aufgrund der festgelegten Befestigungsart (Hutschiene) können diese jedoch nur mit erheblichen Einschränkungen am Brandentstehungsort montiert werden. Dies beschränkt deren Anwendbarkeit im Wesentlichen auf große, konvektionsbelüftete Schaltschränke, bei denen relativ niedrige Ansprüche an die Falschalarmsicherheit bestehen.

Weiterhin hat diese Lösung unter anderem den Nachteil, dass neben dem Sensor auch stets ein Netzgerät und ein Auswertegerät (in einem Gehäuse) vor Ort montiert werden muss, woraus nicht nur ein hoher Platzbedarf sondern auch ein höherer Kostenaufwand, Energieverluste, oder ein hoher Aufwand bei dezentraler Batterieüberwachung und -pflege resultiert.

Zudem basiert auch dieses Systems auf der Verwendung offener, linearer Busse mit den hieraus resultierenden, umfangreichen, "baumartigen Verzweigung" der Systeme.

Durch Ressourcenbegrenzung für Ports und durch lokale Stromversorgung können daher schon beim Bau der Systeme hohe Kosten entstehen. Beim Service wird dies noch offensichtlicher, da jede Struktur ein Unikat ist, und Änderungen und Erweiterungen (in der Praxis) oft nicht dokumentiert werden, wodurch die Sicherheit sinkt und der Service teurer wird.

Auch Kurzschluß oder Unterbrechung eines "Zweiges" führen zum Teil- oder Gesamtausfall des Systems, ebenso ggf. eine nicht vorhandene bzw. nicht ausreichend gewartete (weil dezentrale) Notstromversorgung.

Eine sinnvolle Anwendbarkeit der in der EP 1 413 997 A2 offenbarten Lösung schränkt deren Einsatzbereich daher im wesentlichen auf Gefäße im Bereich der Stromversorgungsanlagen ein.

Bei einer breiterem Anwendung, bei der es auf eine universelle Anwendbarkeit in Gefäßen (fast) aller Größen, Belüftungsverhältnisse, extreme Falschalarmsicherheit und höchste Verfügbarkeit ankommt, stößt dieses System sehr schnell an seine Grenzen, und ist dann auch aus Kostengründen nicht mehr effektiv einsetzbar.

Auch die Lösung nach der WO 2010/083839 A1 kann in die Kategorie BUS-Systeme im erweiterten Sinn eingeordnet werden.

Noch eine weitere Lösung wird in der US2004/0056765 dargestellt, der die Verwendung eines CAN Busses zugrunde liegt.

Hierbei handelt es sich um ein Brandfrühsterkennungssystem mit Fronteinbau, bei der Rauch-/Temperaturmelder derart eingesetzt werden, dass ein Brandkriterium Alarm auslösend sein kann.

Die zwangsläufige Notwendigkeit der Anordnung im Frontteil eines Gefäßes / Gehäuses hat jedoch zwingend Einsatzbeschränkungen, d.h. es ist für sehr kleine Gefäße oder unzugängliche / nicht einsehbare Gefäße bzw. vertikal belüftete Gefäße nicht einsetzbar.

In anderen Fällen haben die Einsatzbeschränkungen auch technologische Gründe (z.B. Glastür, Platzprobleme etc.) oder die Anordnung ist außerhalb des zu überwachenden Luftstromes, sodass diese Lösung nur für Schaltschränke/-kästen anwendbar ist.

Auch die in dieser Lösung angewendete Notstromversorgung mittels dezentralen Pufferbatterien in den Schrankeinbaumodulen bergen die gleichen Probleme wie bereits in Verbindung mit der Lösung nach der EP 1 413 997 A2 beschrieben (hoher Aufwand bei Wartung, fehlende Überwachung, steigende Unsicherheit über die verfügbare Batteriekapazität nach längerer Betriebszeit etc.).

Außer optischen / akustischen Meldungen ermöglicht das System zudem noch Schalthandlungen (z.B. Einschalten Löschanlage/n), diese Eigenschaft erscheint jedoch beispielsweise in IP-Schränken sehr riskant, da der Schaden bei einem Falschalarm sehr hoch sein kann.

Auch bei dieser Lösung sind neben dem/den Sensor(en) Hilfseinrichtung wie Stromversorgung, Auswerteeinheit, lokale Signalisierung etc. in einem Gehäuse untergebracht. Daraus resultiert wiederum ein hohes größeres Einbauvolumen und ein hoher Energieverbrauch.

Bei Einsatz von dezentralen Notstrombatterien ist deren Wartung problematisch und erfordert Zusatzkosten.

Neben dem Einsatz der unterschiedlichsten Melder im Standalone-Betrieb, oder in BUS-Systemen ist im Stand der Technik ein weiteres Überwachungsprinzip, das Rauchansaugprinzip (Überwachung von über Rohre angesaugter Luft auf Brandindikatoren, RAS) vorbeschrieben.

Dieses Rauchansaugprinzip hat bei der Überwachung und Brandfrühsterkennung für brand- und/oder explosionsgefährdete Gefäße und/oder Gehäuse, wie Schalt- und Verteilerschränke und Geräte der Elektrotechnik, IT-Schränke und IT-Geräte, sowie Geräte aller Größen und Bauformen der Lüftungs-, Klimatisierungs- und Kühlungstechnik (z.B. Konvektionskühlung, Wasserkühlung, Strahlungskühlung) gegenwärtig die weiteste Verbreitung.

Typisch für die Gefäßüberwachung ist, dass in erster Linie die Gefäße (z.B. Schalt- und Steuerschränke) überwacht werden, die eine Brandlast und/oder eine oder mehrere Zündquellen (z.B. elektrische Bauelemente) enthalten, und die im überwiegenden Maße potentielle Auslöser von Bränden sein können, oder die aufgrund ihrer Wichtigkeit (Verfügbarkeit) vor Brand- bzw. Ausfallschäden geschützt werden müssen.

Gegenüber der Raumüberwachung hat die Brandfrühsterkennung in den Gefäßen, d.h. die Gefäßüberwachung, eine Reihe von Vorteilen. So wird z.B. schon die Erhitzung einzelner Bauelemente erkannt, ohne das andere beschädigt wurden, das bedrohte Objekt ist somit immernoch im Betrieb und es ist noch kein Brand-, Abschalt-, Lösch- oder Personenschaden entstanden. Eine derartige nach dem Rauchansaugprinzip arbeitende, zur Überwachung und Brandfrühsterkennung für brand- und/oder explosionsgefährdete Gefäße und/oder Gehäuse eingesetzte "Selbstansaugende Brandmeldeeinrichtung" wird beispielsweise in der EP 1 389 331 B1 vorbeschrieben. Obwohl mit dieser Lösung die Empfindlichkeit, Falschalarmsicherheit und Detektionsgeschwindigkeit verbessert werden soll, weist auch diese Lösung die prinzipiellen Nachteile von Rauchansaugsystemen (RAS) auf.

Zum einen sind Rauchansaugsysteme, gleich welcher Ausbildung und Sensorik, relativ teuer, weil für sie für ein bis zwei hochempfindliche Rauchmelder jeweils eine aufwändige Infrastruktur (Lüfter und Filtereinheit, eigene Strom- und Notstromversorgung, eigene Steuerung und Funktionsüberwachung, Überwachung des sensiblen pneumatischen Rauchansaugsystems, Systemsteuerung, Weitermeldung, berechnetes und eingemessenes Rohsystem usw.) erforderlich ist, wobei zudem die Ansaugung der zu detektierenden Luft über ein Rohrsystem mit beweglichen (Verschleiß-) Teilen, Lüfterbaustein(en), aufwendige Energie-, Steuerungs- und Überwachungseinrichtungen, Filtereinheiten und ein nur indirekt mit den Rauchansaugsystemen (RAS) zu kontrollierendes Rohrsystem erfolgt. Andererseits weisen die Rauchansaugrohre in der Regel in Abstand und Größe genau berechnete Rauchansaugöffnungen auf, über die dann einzelne Gefäße oder Überwachungszonen in den Gefäßen detektiert werden sollen. Da die Öffnungen passiv sind, können Störungen (z.B. Verschluß durch Staub, Gegenstände, Insekten etc.) nur indirekt über Luftdruckauswertungen detektiert werden. Dies wiederum ist aufwendig und durch andere Störeinflüsse (Luftdruckschwankungen) nicht immer zuverlässig. Außerdem müssen sie bei Inbetriebnahme wie auch nach jeder Änderung jeweils neu eingemessen werden.

Ein weiterer Nachteil der RAS besteht darin, dass wenn im Bereich einer Ansaugöffnung Rauchpartikel angesaugt werden, werden diese in der Regel durch die nicht kontaminierte Luft der nicht betroffenen Ansaugöffnungen verdünnt, und zwar im Verhältnis zur Anzahl der Bohrungen.

Bei 5 zu überwachenden Objekten über 5 Ansaugöffnungen beträgt die brandursächliche Aerosolkonzentration am Detektor (gleich welcher Art) prinzipiell nur maximal 20% der Konzentration am Brandherd.

In der Praxis sind die Verhältnisse oft noch schlechter und zwingen daher zum Einsatz mehrerer RAS-Detektoren, insbesondere dann, wenn eine zuverlässige Einzelerkennung des Brandherdes wichtig ist, z.B. bei Löschung und Abschaltung. Diese führen in jedem Fall (auch bei Falschauslösung) zu hohen Kosten.

Ein entscheidender Systemnachteil von RAS ist die nicht genaue Indentifizierbarkeit der betroffenen Rauchansaugbohrung, über die die Rauchpartikel eintreten.

Zudem lassen sich RAS nicht überall einsetzen, z.B. nicht in Gefäßen mit kleinen (Baugröße), dicht verschlossenen Gefäßen, z.B. Niederspannungs- oder Hauptverteilungen mit hohem Schutzgrad wie IP 65 und höher, weil diese keinen Luftaustausch nach außen zulassen, bzw. in diesen zumeist der Platz fehlt.

Systembedingt ist bei allen RAS auch die Überwachung mehrerer Gefäße mit je eigener Lüftung problematisch, da von Gefäß zu Gefäß Luftdruckunterschiede bestehen und sich diese ständig ändern (z.B. durch Bestückung, Gefäßtemperatur abhängige / mehrstufige Lüfter, Öffnen und Schließen etc.).

Eine falschalarmsichere Funktion eines RAS ist aber nur dann gegeben, wenn die bei der Installation eingemessenen Optimalwerte langzeitstabil erhalten bleiben.

Dies ist in der Praxis oft schwierig, sehr aufwendig und letztlich ebenfalls kostenintensiv.

In der WO 2007/051517 A1 wird eine Lösung vorbeschrieben, die ein derartiges Rauchansaugprinzip zum Inhalt hat.

Im Wesentlichen funktioniert diese Lösung nach dem Grundprinzip von RAS, versucht jedoch insbesondere den Nachteil der im Prinzip nicht möglichen Lokalisierung der betroffenen Rauchansaugbohrung durch einen komplizierten Ablauf (Strömungsumkehr der Detektionsluft nach erster Detektion - Freiblasen der Rohre mit Frischluft - erneutes Ansaugen der Detektionsluft - Messen der Laufzeit der Brandkenngröße bis zum Sensor - Errechnen der Lage der Rauchansaugbohrung - Ausgabe des Alarms) zu eliminieren.

Die Umsetzung der in der WO 2007/051517 A1 vorbeschriebenen Lösung hat jedoch zwangsläufig wesentlich höhere Herstellungs-, Betriebs- und Instandhaltungskosten zur Folge und verstärkt die oben beschriebenen Nachteile der Druckschwankungs-Problematik, wodurch veränderte Druckverhältnisse zu Falschdetektionen führen, und dies nur durch eine kostenaufwändige laufende Überwachung bzw. eine Neujustage eliminiert werden kann.

Ein weiterer sehr wesentlicher Nachteil dieses Rauchansaugprinzips ist die sehr hohe, in vielen Fällen nicht tolerierbare Detektionszeit.

In der Lösung nach der WO 03/069571 A1 wird eine weitere auf dem RAS-Prinzip aufbauende Lösung vorbeschrieben, welche je Gefäß eine Ansaugleitung zum Gegenstand hat.

Damit ist zwar eine Verbesserung der Einzelerkennung des Brandherdes gegeben, doch alle anderen, in Verbindung mit dem Einsatz von RAS beschriebenen Nachteile treten auch bei dieser Lösung auf.

Soll nun beispielsweise eine bereits bestehende von einem RAS überwachte "Gesamtanlage" erweitert oder oft neu bestückt werden, so stoßen die im Stand der Technik angewendeten Rauchansaugsysteme (RAS) sehr schnell an technische, wie aber auch an ökonomische Grenzen.

Der Erfindung liegt daher die Aufgabe zugrunde die vorgenannten Nachteile des Standes der Technik zu beseitigen und eine Anordnung zur Überwachung und Brandfrühsterkennung von brand- und/oder explosionsgefährdeten Gefäßen und/oder Gehäusen zu entwickeln, welche bei vertretbaren Anlagenkosten als Alternative zu den gegenwärtig im Stand der Technik, beispielsweise in den Schalt- u. Serverschränken von Rechenzentren (z.B. bei Banken u.ä.), eingesetzten Rauchansaugmeldern mit deren, die Schalt- u. Serverschränken mit der Auswerteeinheit verbindenden, pneumatischen Rohrleitungen eingesetzt werden kann, und die gleichzeitig eine wesentlich kostengünstigere und präzisere, wie zudem auch wesentlich falschalarmsichere Überwachung einer wesentlich höheren Anzahl von "Messstellen" (z.B. Serverschränken) unter Einsatz von nur einer Auswerteeinheit, bei deutlich reduzierten Herstellungs-, Montage-, Wartungs- und Instandhaltungsaufwand, hoher Flexibilität und hoher Verfügbarkeit, selbst während der Wartungsarbeiten, aber auch während im Bedarfsfall erforderlich werdender Erweiterungssarbeiten des Gesamtsystems gewährleistet.

Erfindungsgemäß wird diese Aufgabe durch eine Anordnung zur Brandfrühsterkennung für brand- und/oder explosionsgefährdete Gefäße und/oder Gehäuse nach den Merkmalen des unabhängigen Vorrichtungsanspruches der Erfindung gelöst.

Vorteilhafte Ausführungen, Einzelheiten und Merkmale der Erfindung ergeben sich aus den Unteransprüchen sowie der nachfolgenden Beschreibung der erfindungsgemäßen Lösung in Verbindung mit den Darstellungen zur erfindungsgemäßen Lösung.

Diese Darstellungen zeigen in:
- Figur 1A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Duomeldermoduls 3 in der Seitenansicht.
- Figur 1B:: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Duomedmeldermoduls 3e in der Seitenansicht.
- Figur 1C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Duominmeldermoduls 3i in der Seitenansicht.
- Figur 2A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Duomeldermoduls 3 aus Figur 1A in der Draufsicht.

- Figur 2B :: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Duomedmeldermoduls 3e aus Figur 1B in der Draufsicht.
- Figur 2C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Duominmeldermoduls 3i aus Figur 1C in der Draufsicht.
- Figur 3A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Monomeldermoduls 4.1 in der Seitenansicht.
- Figur 3B :: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Monomedmeldermoduls 4.1e in der Seitenansicht.
- Figur 3C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Monominmeldermoduls 4.1i in der Seitenansicht.
- Figur 4A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Monomeldermoduls 4.1 aus Figur 3A in der Draufsicht.
- Figur 4B :: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Monomedmeldermoduls 4.1e aus Figur 3B in der Draufsicht.
- Figur 4C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Monominmeldermoduls 4.1i aus Figur 3C in der Draufsicht.
- Figur 5A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Monomeldermoduls 4.2 in der Seitenansicht.
- Figur 5B :: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Monomedmeldermoduls 4.2e in der Seitenansicht.
- Figur 5C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Monominmeldermoduls 4.2i in der Seitenansicht.
- Figur 6A:: den Aufbau eines, in der erfindungsgemäßen Anordnung zur Überwachung und Brandfrühsterkennung für brand- und/oder explosionsgefährdete Gefäße und/oder Gehäuse erfindungsgemäßen Monomeldermoduls 4.2 aus Figur 5A in der Draufsicht.
- Figur 6B:: den Aufbau eines, in einer zweiten Ausführungsform, in der erfindungsgemäßen Anordnung zur Überwachung und Brandfrühsterkennung für brand- und/oder explosionsgefährdete Gefäße und/oder Gehäuse erfindungsgemäßen Monomedmeldermoduls 4.2e aus Figur 5B in der Draufsicht.
- Figur 6C:: den Aufbau eines, in einer dritten Ausführungsform, in der erfindungsgemäßen Anordnung zur Überwachung und Brandfrühsterkennung für brand- und/oder explosionsgefährdete Gefäße und/oder Gehäuse erfindungsgemäßen Monominmeldermoduls 4.2i aus Figur 5C in der Draufsicht.
- Figur 7:: die erfindungsgemäße Anordnung zur Überwachung und Brandfrühsterkennung für brand- und/oder explosionsgefährdete Gefäße und/oder Gehäuse in einer schematischen Darstellung in einer ersten Variante mit der Anordnung eines Duomeldermoduls 3 in einem zu überwachenden Rechnergehäuse / Schrank;
- Figur 8 :: die erfindungsgemäße Anordnung zur Überwachung und Brandfrühsterkennung für brand- und/oder explosionsgefährdete Gefäße und/oder Gehäuse in einer schematischen Darstellung in einer zweiten Variante mit der Anordnung von Duomeldermodulen 3 in den zu überwachenden Gefäßen 1 / IT-Racks;
- Figur 9:: die erfindungsgemäße Anordnung zur Überwachung und Brandfrühsterkennung für brand- und/oder explosionsgefährdete Gefäße und/oder Gehäuse in einer schematischen Darstellung in einer dritten Variante der Melderanordnung mit einander paarweise zugeordneten Monomeldermodulen (4) in einem zu überwachenden Rechnergehäuse / Schrank;
- Figur 10:: die erfindungsgemäße Anordnung zur Überwachung und Brandfrühsterkennung für brand- und/oder explosionsgefährdete Gefäße und/oder Gehäuse in einer schematischen Darstellung mit einer vierten Variante der Melderanordnung mit Duomeldermodul 3 in einem zu überwachenden Gefäß 1 / Rechnergehäuse;
- Figur 11A:: das erfindungsgemäße Anzeigemodul 20 zur erfindungsgemäßen Überwachung und Brandfrühsterkennung für brand- und/oder explosionsgefährdete Gefäße und/oder Gehäuse in der Vorderansicht;
- Figur 11B:: das erfindungsgemäße Löschanzeigemodul 43 zur erfindungsgemäßen Überwachung und Brandfrühsterkennung für brand- und/oder explosionsgefährdete Gefäße und/oder Gehäuse in der Vorderansicht.
- Figur 12A:: das erfindungsgemäße Anzeigemodul 20 zur erfindungsgemäßen Überwachung und Brandfrühsterkennung für brand- und/oder explosionsgefährdete Gefäße und/oder Gehäuse aus Figur 11A in der Draufsicht;
- Figur 12B:: das erfindungsgemäße Löschanzeigemodul 43 zur erfindungsgemäßen Überwachung und Brandfrühsterkennung für brand- und/oder explosionsgefährdete Gefäße und/oder Gehäuse aus Figur 11B in der Draufsicht.
- Figur 13A:: die erfindungsgemäße Anordnung zur Überwachung und Brandfrühsterkennung für brand- und/oder explosionsgefährdete Gefäße und/oder Gehäuse in einer Prinzipdarstellung eines Ringbus-Segmentes mit Mono- und Duo-Meldermodulen,
- Figur 13B:: die erfindungsgemäße Anordnung zur Überwachung und Brandfrühsterkennung für brand- und/oder explosionsgefährdete Gefäße und/oder Gehäuse in einer Prinzipdarstellung eines Ringbus-Segmentes mit Duomedmeldermodulen, Duominmeldermodulen, Monomedmeldermodulen und Monominmeldermodulen.
- Figur 14:: die Prinzipdarstellung der erfindungsgemäßen Schaltungsanordnung zur Überwachung und Brandfrühsterkennung für brand- und/oder explosionsgefährdete Gefäße und/oder Gehäuse;
- Figur 15:: die erfindungsgemäße Anordnung zur Überwachung und Brandfrühsterkennung für brand- und/oder explosionsgefährdete Gefäße und/oder Gehäuse in einer räumlichen Darstellung gemäß der nach Schaltungsanordnung Figur 14 zu überwachenden Baugruppen.

Figur 1A und Figur 2A zeigen den Aufbau eines, in der erfindungsgemäßen Anordnung zur Überwachung und Brandfrühsterkennung für brand- und/oder explosionsgefährdete Gefäße und/oder Gehäuse erfindungsgemäßen Duomeldermoduls 3 in Seitenansicht und Draufsicht.

Das Duomeldermodul 3 besteht aus einem Meldermodulgehäuse 5, vorzugsweise aus Kunststoff, welches aus einem Gehäuseunterteil 6 und einem mittels einer Schraub- oder Clipverbindung 26 auf ihm befestigten Gehäuseoberteil 7 zusammengesetzt ist, und dass im Gehäuseoberteil 7 mit zwei Durchbrüchen 14 für die beiden Rauchmelder 2 (je einem Durchbruch 14 für den Rauchmelder I 2.1 und den Rauchmelder II 2.2) versehen ist.

Die Schraub- oder Clipverbindung 26 kann sowohl als lösbare Verbindung (z.B. durch Schrauben und Clips), als auch als nicht lösbare Verbindung (z.B. Kleben oder Nieten) (Fügeverbindung) realisiert werden.

Die Rauchmelder 2 (2.1 und 2.2) sind in sogenannter Zwei-Melder-Abhängigkeit verschaltet, d.h. eine Alarmauslösung erfolgt erst, wenn beide Rauchmelder 2 übereinstimmend das gleiche Brandkriterium melden (UND-Funktion). Diese Schaltungsart vermindert das Risiko von Falschalarmen erheblich und ertüchtigt die erfindungsgemäße Anordnung insbesondere zur Ansteuerung von Löscheinrichtungen in Gefäßen.

Die Durchbrüche 14 sind so beschaffen, das sich die Rauchmelder 2 (2.1 und 2.2), ohne das Gehäuseoberteil 7 zu entfernen, von außen entnehmen lassen (der Durchbruchdurchmesser ist größer als der Rauchmelderdurchmesser).

Im inneren des Meldermodulgehäuses 5 ist eine Grundplatine 8 angeordnet. Das Gehäuseoberteil 7 schützt die Grundplatine 8 vor Berührung und Staub. Das Duomeldermodul 3 besitzt einen Ringbuseingang 11, einen Ringbuslausgang 12 für den Ringbus 18 und einen Externsignalausgang 13 als Signal-Eingänge und Signal-Ausgänge. Diese Signal-Eingänge und Signal-Ausgänge werden durch seitlich am Meldermodulgehäuse 5 angeordnete Industriesteckverbinder 30 über Anschlusskabel 31 angeschlossen.

Die (gelegentlich wartungsbedürftigen) Rauchmelder 2 lassen sich zu Wartungszwecken einfach aus dem im Gehäuseunterteil 6 auf der Grundplatine 8 angeordneten Meldersockeln 9 mit Steck-Dreh-Verschluss, hier Renkverschluss, entnehmen bzw. wieder einsetzen, ohne das Gehäuseoberteil 7 lösen oder öffnen zu müssen. Dadurch ist eine leichte Wartung der Rauchmelder 2 möglich.

Die Rauchmelder 2 (wie auch die 2.1 und 2.2) ragen zudem mit ihrem perforierten Rauchmelderoberteil 15 aus dem Gehäuseoberteil 7, damit deren innere Sensorik leicht und schnell von Rauchpartikeln erreicht werden kann. Die im Boden des Gehäuseunterteiles 6 befestigte Grundplatine 8 realisiert über Leiterbahnen die elektrischen Verbindungen zwischen den Rauchmeldern 2 (Rauchmeldern I 2.1 und Rauchmelder II 2.2) und den Industriesteckverbindern 30, für den Ringbuseingang 11, für den Ringbuslausgang 12, und für den Externsignalausgang 13 sowie dem im Meldermodulgehäuse 5 befindlichen Trenner 10.

Durch die Entkopplung von Sensorik und Hilfseinrichtungen, wie lokale Stromversorgung, Signalverarbeitung, Signalisierung usw. die in der zentralen Auswerteeinheit 19, Figur 13A und Figur 13B, untergebracht sind, lassen sich Vorteile, wie geringer Preis je Modul, sehr gute Energiebilanz je Modul, geringer Wartungsaufwand je Modul und eine kompakte Bauform je Modul realisieren. Durch die erfindungsgemäße Anordnung der Meldersockel 9 und Trenner 10 der Grund-Platine 8 wird zudem eine industrielle Serienmontage mit guter Qualität, niedrigem Herstellungspreis und kompakter Bauform des Duomeldermoduls 3 ermöglicht.

Die kompakte Bauform des Duomeldermoduls 3 lässt auch eine Montage in kleinen Gefäßen bzw. in größeren Gefäßen an beliebigen (optimalen) Stellen zu, was die Einsatzmöglichkeiten erheblich erweitert (variabler Einsatz).

Durch die ausschließlich elektrische Verbindung (Anschlusskabel 31) der Module entfallen aufwändige, zum Teil störanfällige und unflexible Verrohrungen wie bei Rauchansaugsystemen (RAS).

Der auf der Grundplatine 8 verschaltete Trenner 10 realisiert im Störfall (Unterbrechung oder Kurzschluss) eines Teilnehmers oder eines Segments im Ringbus 18 (Ringbus-Teilnehmers oder Ringbus-Segmentes) dessen Ab- bzw. Freischaltung.

Ein großer Vorteil bei Einsatz eines Trenners 10 in den Meldermodulen (Duomeldermodulen 3, Duomedmeldermodulen 3e, Duominmeldermodulen 3i, Monomeldermodulen 4, Monomedmeldermodulen 4e, Monominmeldermodulen 4i) ist, das nur ein kleinstmöglicher Teil des Ringbuses 18 (siehe Fig. 13A, 13B, 14, 15) bzw. der überwachten Objekte, im Störfall abgeschaltet werden muss. Zum anderen gestattet dieses Prinzip Änderungen und Erweiterungen am Ringbus 18 (siehe Figuren 13A, 13B, 14, 15) während des laufenden Betriebes, ohne das die Gesamtüberwachungsfunktion während dieser Zeit beeinträchtigt wird.

Über die drei Industriesteckverbinder 30 werden sichere elektrische Verbindungen zum Ringbuseingang 11, zum Ringbusausgang 12, sowie zum Externsignalausgang 13 realisiert. Die in das Gehäuseunterteil 6 eingebauten Industriesteckverbinder 30 (Stecker bzw. Buchsen) realisieren eine schnelle und sichere Verbindung durch Anstecken der externen Steckbuchsen (Ringbuseingang 11, und Ringbusausgang 12, bzw. Externsignalausgang 13) über Stecker.

Durch das Prinzip der Industriesteckverbinder 30 wird auch ein schneller Ortswechsel im zu überwachenden Gefäß (z.B. bei veränderter Nutzung) und ein schneller Austausch bzw. Neumontage der Meldermodule (Duomeldermodule 3, Duomedmeldermodule 3e, Duominmeldermodule 3i, Monomeldermodule 4, Monomedmeldermodule 4e, Monominmeldermodule 4i) unterstützt.

Alle Industriesteckverbinder 30 besitzen eine Sicherung, die ein unbeabsichtigtes Lockern verhindert.

Die Anschlusskabel 31, für Ringbus 18 und Externsignalgeber 27, Figur 7, werden im jeweiligen Gefäß 1 in hierfür vorgesehenen Kabelführungen zugentlastet und weitergeführt.

Auf dem Gehäuseunterteil 6 ist vollflächig bzw. teilweise ein oder mehrere erfindungsgemäße/s Haftelement/e 17 aufgebracht (fest gefügt).

Es/Sie besteht/bestehen entweder aus einer Magnet-Haftfolie oder unlösbar befestigten Haftmagneten (je nach Untergrund). Diese Art der Befestigung gestattet eine Schnellmontage auf Stahlflächen, was in der Regel problemlos möglich ist.

Als weitere Möglichkeit der Schnellbefestigung wird eine stark haftende Klettbandkombination sowohl mit Gehäuseboden 16 (Fig. 1A, Fig. 3A und Fig. 5A) und Gefäß 1 fest verbunden, so dass sich dann das Modul leicht in nichtmagnetischen Gefäßen befestigen lässt. Auch Kombinationen mit doppelseitigem Klebeband sind vorgesehen.

Alle Montagearten (Magnet-, Klebeband- und Klettprinzip) zeichnen sich durch schraubenlose Befestigung incl. dem Entfall von Bohr- und Schraubarbeiten aus.

Ein großer Vorteil dieser erfindungsgemäßen Ausführung ist, das damit eine große Gefahrenquelle für IT- und elektrische Geräte, nämlich Metallspäne und verlorene Schrauben, grundsätzlich verhindert werden. Damit ist auch eine gefahrlose Aus-/Nachrüstung im Betrieb befindlicher Systeme möglich. Weiterhin ist eine hohe Flexibilität der Anordnung der Meldermodule auch bei Änderung des Montageortes (z.B. bei Nutzungsänderung) gegeben.

Auch im Falle eines Defektes ist ein Modulaustausch hierdurch schnell vollzogen.

Durch die hohe Haftkraft der lösbaren Verbindungen ist ein betriebsmäßiges Lockern oder Verschieben ausgeschlossen, sodass eine sichere und langzeitstabile Befestigung erfindungsgemäß gegeben ist.

Eine weitere, zweite Ausführungsform des erfindungsgemäßen Duomeldermoduls 3, nämlich das Duomedmeldermodul 3e, ist in der Figur 1B in der Seitenansicht und in der Figur 2B in der Draufsicht dargestellt.

Prinzipiell besitzt es die gleiche Funktionalität wie das bereits oben beschriebenen Duomeldermodul gemäß der Figur 1A und Figur 2A.

Es besteht jedoch aus Gründen der Fertigungsökonomie und einer möglichen kleineren "medium" Gesamtbaugröße aus zwei gleichartigen quaderförmigen (eckigen) Gehäusen 5, jeweils bestehend aus Gehäuseunterteil 6 und Gehäuseoberteil 7, die auf einer gemeinsamen Grundplatine 8 montiert sind. An dieser Grundplatine 8 ist/sind auch das/die Haftelement/e 17 angebracht. Die Grundplatine 8 des Duomedmeldermoduls 3e (gem. der Figur 1B und Figur 2B) hat daher nicht mehr die Funktion der elektrischen Verbindung der beiden Rauchmelder 2 (2.1 und 2.2), sondern nur noch die konstruktiv tragende Funktion für die Meldersockel 9 sowie für das/die Haftelement/e 17.

Die elektrische Verbindung der Rauchmelder 2 (2.1 und 2.2) erfolgt über drahtförmige Leiterverbindungen.

Im Gegensatz zur Ausführungsform gemäß Figur 1A und Figur 2A verfügt in der Ausführungsform gemäß der Figur 1B und Figur 2B, d.h. im Duomedmeldermodul 3e, jeder Meldersockel 9 über einen eigenen Trenner 10. Dies hat den Vorteil, dass auch bei einer Leitungsunterbrechung und/oder Kurzschluß zwischen den Rauchmeldern 2 (2.1 und 2.2), sowie bei Ausfall einer dieser beiden Rauchmelder 2, der Rest des Ringbuses 18 weiter in Betrieb bleibt.

Alle übrigen Bauelemente sind, wie in der vorhergehenden Ausführungsform in Verbindung mit den Figuren 1A und 2A beschrieben, mit der gleichen Funktionalität vorhanden.

Eine weitere, dritte Ausführungsform des erfindungsgemäßen Duomeldermoduls 3, nämlich das Duominmeldermodul 3i, ist in der Figur 1C in der Seitenansicht und in der Figur 2C in der Draufsicht dargestellt.

Im Prinzip besitzt auch diese Bauform die gleiche Funktionalität wie das Duomeldermodul 3 gemäß der Beschreibung zu der Figur 1A und Figur 2A. Auf Grund der Fertigungsökonomie und möglicher, noch kleinerer "minimierten" Gesamtbaugröße werden, im Unterschied zum Duomeldermodul 3 gemäß der Figuren 1A und Figur 2A, zwei gleichartige zylinderförmige (runde)

Meldermodulgehäuse 5, bestehend aus nur einem Gehäuseunterteil 6 auf eine gemeinsame Grundplatine 8 montiert.

Das in dieser Ausführungsform, gemäß Figur 1C und Figur 2C "entfallende Gehäuseoberteil 7", sowie das standardisierte Gehäuseunterteil 6 führen zu einer kleineren Bauform mit geringeren Herstellungskosten und einer verbesserten Gesamtökonomie dieses Duominmeldermoduls 3i gegenüber den vorgenannten Bauformen 3 und 3e.

Wie in der Figur 2C dargestellt, sind, die drei Industriesteckverbinder 30, der Signaleingang 11, der Signalausgang 12 und der Externsignalausgang 13 direkt in die beiden Gehäuseunterteile 6 integriert.

Auf der Grundplatine 8 des Duominmeldermoduls 3i ist/sind analog zum Duomeldermodul 3e das/die Haftelement/e 17 angeordnet.

Die Grundplatine 8 des Duominmeldermoduls 3i hat, wie auch in den Figuren 1C und 2C dargestellt, nicht mehr die Funktion der elektrischen Verbindung der Rauchmelder 2 (2.1. und 2.2), sondern bewirkt nur noch eine konstruktive, eine tragende Funktion für die Meldersockel 9. Die elektrische Verbindung des Rauchmelders 2.1 und des Rauchmelder 2.2 erfolgt auch bei dieser Lösung über drahtförmige Leiterverbindungen.

Analog zu der in den Figuren 1B und 2B dargestellten Lösung des Duomedmeldermoduls 3e verfügt auch bei dem Duominmeldermodul 3i jeder Meldersockel 9 über einen Trenner 10.

Dies hat den Vorteil, dass auch bei einer Leitungsunterbrechung und/oder Kurzschluß zwischen Rauchmelder 2.1 und Rauchmelder 2.2 oder bei Ausfall einer, dieser beiden Rauchmelder 2, der Rest der Ringbus-Teilnehmer frei geschaltet wird und der Ringbus 18 weiter in Betrieb bleibt.

Alle übrigen Bauelemente und Anordnungen des Duominmeldermoduls 3i sind, wie auch im Duomeldermodul 3, oder im Duomedmeldermodul 3e in der gleichen Funktionalität vorhanden.

Die Darstellungen der Figur 3A und Figur 4A zeigen den Aufbau eines in der erfindungsgemäßen Anordnung zur Überwachung und Brandfrühsterkennung für brand- und/oder explosionsgefährdete Gefäße und/oder Gehäuse erfindungsgemäßen Monomeldermodules 4 in der Version des Monomeldermodules 4.1 (Einzelmodul) in Seitenansicht bzw. Draufsicht.

Das Monomeldermodul 4.1 besteht aus einem Gehäuseunterteil 8 und mittels lösbarer Schraub- oder Clipverbindung 26 auf ihm befestigtem Gehäuseoberteil 7, das mit einem Durchbruch 14 für den Rauchmelder I 2.1 versehen ist.

Der Durchbruch 14 ist so beschaffen, das sich der Rauchmelder I 2.1 ohne das Gehäuseoberteil 7 zu entfernen, von außen einführen lässt (der Durchbruchdurchmesser ist größer als der Rauchmelderdurchmesser).

Der Rauchmelder I 2.1 lässt sich so zu Wartungszwecken einfach aus dem, im Gehäuseunterteil 6 auf Grundplatine 8 befestigen Meldersockel 9 mit Renkverschluß entnehmen bzw. wieder einsetzen, ohne hierfür das Gehäuseoberteil 7 lösen zu müssen.

Der Rauchmelder I 2.1 mit seinem perforierten Rauchmelderoberteil 15 überragt das Gehäuseoberteil 7 damit dessen innere Sensorik leicht und schnell von Rauchpartikeln erreicht werden kann.

Die im Gehäuseboden 16 des Gehäuseunterteils 6 befestigte Grundplatine 8 realisiert über Leiterbahnen die elektrischen Verbindungen zwischen Rauchmelder I 2.1, den Industriesteckverbindern 30 für Ringbuseingang 11, und Ringbusausgang 13 und den im Meldermodulgehäuse 5 befindlichen Trenner 10.

Durch die erfindungsgemäße Anordnung des Meldersockels 9 und des Trenners 10 auf der Grundplatine 8, wird durch eine mögliche industrielle Serienmontage der gesamten Komponenten eine gute Qualität, ein niedriger Herstellungspreis und eine kompakte Bauform des Monomeldermoduls 4 ermöglicht. Es werden damit die gleichen Vorteile, wie in Fig. 1A und Fig. 2A, für das Duomeldermodul 3 beschrieben, erzielt.

Der auf der Grundplatine 8 verschaltete Trenner 10 des Monomeldermoduls 4.1 erfüllt dabei die gleiche Funktion wie der im Duomeldermodul 3 eingesetzte Trenner 10.

Für die Industriesteckverbinder 30 wie auch für das/die Haftelement/e 17 gelten analog die hierzu im Zusammenhang mit den Duomeldermodulen 3 (siehe Ausführungen zu den Figuren 1A und 2A) beschriebenen Mittel-Wirkungs-Beziehungen.

Die Figuren 5A und 6A zeigen den Aufbau der zweiten dem Monomeldermodules 4.1 stets paarweise zugeordneten Ausführungsform des Monomeldermodules 4, einen Monomeldermodul 4.2 in der Seitenansicht und in der Draufsicht. Grundsätzlich hat das Monomeldermodul 4.2 fast den gleichen Aufbau wie das Monomeldermodul 4.1, besitzt aber keinen Trenner 10, dafür zusätzlich aber den Externsignalausgang 13. Die beiden Monomeldermodule 4.1 und 4.2 werden stets paarweise eingesetzt.

Das Monomeldermodul 4.1 mit Trenner 10 wird zur integralen Überwachung eines Gefäßes (siehe Figur 9) mit dem Monomeldermodul 4.2 in Zwei-Melder-Abhängigkeit verschaltet (stets paarweiser Betrieb).

Damit ist es möglich in bestimmten Anwendungsfällen (z.B. Umluftkühlung) den Luftinhalt nicht nur in einer repräsentativen Zone (wie z.B. mit Duomeldermodule 3 gem. Fig. 7) zu messen, sondern den gesamten Luftinhalt des Gefäßes zu bewerten und somit eine integrale Messung durchzuführen. In kritischen Anwendungsfällen senkt diese Montageform die Falschalarmwahrscheinlichkeit erheblich.

Als Unterscheidungsmerkmal des Monomeldermoduls 4.2 gegenüber dem Monomeldermodul 4.1 weist dieses Monomeldermodul 4.2 einen zusätzlichen Externsignalausgang 13 z.B. für Externsignalgeber 27 (Fig. 7 und Fig. 9) auf, die im Bedarfsfall lokal am zu überwachenden Gefäß installiert werden können. Zudem verfügt das Monomeldermodul 4.2 über keinen Trenner 10, da dieser bei der Bauform im Monomeldermodul 4.1 enthalten ist.

Erfindungsgemäß wird auch der in der Figur 7 dargestellte Externsignalgeber 27, wie in Verbindung mit den in Fig. 1A und 2A dargestellten Bauteilen beschrieben, ebenfalls mit einem oder mehreren Haftelement/en 17 ausgestattet. Damit lässt sich auch der Externsignalgeber 27 schrauben-/spänelos montieren, wodurch das Sicherheitsrisiko in IT-Umgebungen und Stromversorgungsanlagen erheblich gesenkt wird.

Die beiden stets paarweise eingesetzten Monomeldermodule 4, das Monomeldermodul 4.1 und das Monomeldermodul 4.2 ergeben in der Zusammenschaltung die gleiche Funktion wie das Duomeldermodul 3, allerdings mit dem Unterschied, das mit dem Prinzip der getrennt möglichen Montage der Meldermodule eine integrale Überwachung von Gefäßen möglich wird (siehe hierzu die Erläuterungen in Verbindung mit Fig. 9).

Eine zweite Ausführungsform des erfindungsgemäßen Monomeldermoduls 4.1 (mit 2 Industriesteckverbindern 39), in einer "medium" Baugröße, nämlich das Monomedmeldermodul 4.1e ist in der Figur 3B in der Seitenansicht und in der

Figur 4B in der Draufsicht dargestellt.

Das Monomedmeldermodul 4.1e besitzt hierbei die gleiche Funktionalität wie das in den Figuren 3A und 4A dargestellte Monomeldermodul 4.1, weist jedoch in seinen Abmessungen eine etwas kleinere, eine sogenannte "medium" Gesamtbaugröße auf.

Aus Gründen der Fertigungsökonomie, wie aber auch zur Erhöhung der Ausfallsicherheit, wurde in dieser Ausführungsform, im Unterschied zu der in der Figur 3A und Figur 4A dargestellten Ausführungsform, der Trenner 10 in den Meldersockel 9 verlegt.

Der Meldersockel 9 ist in dieser Ausführungsform direkt auf dem Gehäuseboden 16 mittels Schraub- und/oder Clipverbindung 26 montiert.

Die Grundplatine 8 hat beim Monomedmeldermodul 4.1e nicht mehr die Funktion der elektrischen Verbindung zwischen Rauchmelder 2.1 und Trenner 10, sondern nur noch die konstruktive Funktion der Befestigung.

Daher sind "oben" auf der Grundplatine 8 des Monomedmeldermoduls 4e nur noch der Meldersockel 9 und auf der Unterseite der Grundplatine 8 das/die Haftelement/e 17 befestigt.

Alle übrigen Bauelemente, Anordnungen und Mittel-Wirkungsbeziehungen sind analog zur Beschreibung zu den Figuren 3A und Figur 4A des Monomeldermoduls 4.1.

Eine dritte Ausführungsform des erfindungsgemäßen Monomeldermoduls 4.1 (mit 2 Industriesteckverbindern 39) in einer "mini" Baugröße, nämlich das Monominmeldermodul 4.1i ist in der Figur 3C in der Seitenansicht und in der

Figur 4C in der Draufsicht dargestellt.

Das in den Figuren 3C und 4C dargestellte Monominmeldermodul 4.1i weist die gleiche Funktionalität wie das in den Figuren 3 und Figur 4 dargestellte Monomeldermoduls 4.1 (mit 2 Industriesteckverbinder 30) auf, ist jedoch in seinen Abmessungen wesentlich kleiner, die sogenannte "mini" Gesamtbaugröße.

Aus Gründen der Fertigungsökonomie, zur Erhöhung der Ausfallsicherheit und insbesondere zur weitereren Miniaturisierung der Monomeldermodule 4.1 wurde in der Ausführungsform Monominmeldermodul 4.1i (gemäß Figur 3C und

Figur 4C) der Trenner 10 auch in den Sockel 9 verlegt, um so eine flache Bauform zu realisieren. Der Sockel 9 ist in dieser Ausführungsform "mini" direkt auf einem runden (zylindrischen) Gehäuseunterteil 6 montiert.

Das Gehäuseoberteil 7 kann in der Ausführungsform "mini" (gemäß Figur 3C und Figur 4C) ebenso wie beim Duominmeldermodul 3i (gemäß der Figur 1C und Figur 2C) entfallen. Das beim Monominmeldermodul 4.1i "entfallene Gehäuseoberteil 7", wie auch das standardisierte Gehäuseunterteil 6 führen zu einer verbesserten Gesamtökonomie und zur weiteren Miniaturisierung des Monomeldermoduls 4.1.

Gemäß Figur 4C sind in das Gehäuseunterteil 6, an einem, hierfür vorgesehenen Flansch, die Industriesteckverbinder 30 für den Signaleingang 11 und den Signalausgang 12 direkt integriert.

Die Befestigung des Gehäuseunterteils 6 erfolgt, wie in der Figur 3C dargestellt, über eine Schraub- oder Clipverbindung 26 direkt auf der Grundplatine 8, wobei an deren Unterseite der Grundplatine 8, wie bei allen Bauformen der erfindungsgemäßen Meldermodulen ein oder mehrere Haftelement/e 17 befestigt ist/sind.

Die Grundplatine 8 hat in der in den Figuren 3C und Fig. 4C dargestellten Ausführungsform, im Gegensatz zur Ausführungsform gemäß Fig. 3A und Fig. 4A, nicht mehr die Funktion der elektrischen Verbindung zwischen Rauchmelder 2.1 und Trenner 10, sondern nur noch die konstruktive Funktion der Befestigung.

Alle übrigen Bauelemente, Anordnungen und Mittel-Wirkungs-Beziehungen entsprechen der Beschreibung des Monomeldermoduls 4.1 gemäß der in der

Figur 3A und Figur 4A dargestellten Ausführungsform.

In der Figur 5B sind in der Seitenansicht und in der Figur 6B in der Draufsicht eine zweite Ausführungsform des erfindungsgemäßen Monomeldermoduls 4.2 (mit 3 Industriesteckverbindern 30), nämlich das Monomedmeldermodul 4.2e dargestellt, welches in seinen Abmessungen eine mittlere, eine sogenannte "medium" Gesamtbaugröße aufweist.

Prinzipiell besitzt das Monomedmeldermodul 4.2e die gleiche Funktionalität wie das in den Figuren 5A und 6A dargestellte Monomeldermodul 4.2.

Auf Gründen der Fertigungsökonomie sowie Erhöhung der Ausfallsicherheit wurden im Unterschied zur Ausführungsform gemäß der Figuren 5A und 6A ein zusätzlicher Trenner 10 in den Meldersockel 9 verlegt.

Dies hat den Vorteil, dass auch bei einer Leitungsunterbrechung und/oder Kurzschluß zwischen Rauchmelder 2.1 und Rauchmelder 2.2 oder bei Ausfall einer, dieser beiden Rauchmelder 2, der Rest der Ringbus-Teilnehmer frei geschaltet wird und der Ringbus 18 weiter in Betrieb bleibt.

Der Meldersockel 8 hat bei diesem Ausführungsbeispiel eine konstruktiv etwas höhere Ausführung und ist direkt auf dem Gehäuseboden 16 mittels Schraub-/ od. Clipverbindung 26 montiert.

Die Grundplatine 8 des in den Figuren 5B und 6B dargestellten Monomedmeldermoduls 4.2e hat, im Gegensatz zu dem in den Figuren 5A und 6A dargestellte Monomeldermodul 4.2, nicht mehr die Funktion der elektrischen Verbindung zwischen Rauchmelder 2.1 und Trenner 10, sondern erfüllt nur noch die konstruktive Funktion der Befestigung.

Hierzu sind auf der Grundplatine 8 beim Monomedmeldermodul 4.2e einerseits der Sockel 8 und andererseits auf der Unterseite der Grundplatine 8 das/die Haftelement/e 17 befestigt.

Alle übrigen Bauelemente, Anordnungen und Mittel-Wirkungs-Beziehungen entsprechen der Beschreibung zu den Figuren 5A und 6A des Monomeldermoduls 4.2.

Die Bezeichnung "paarweise Anordnung der Monomedmeldermodule 4e" bedeutet, dass die einzelnen Monomedmeldermodule 4.1e und 4.2e miteinander paarweise verschaltet/angeordnet werden.

Die Figur 5C (Seitenansicht) und die Figur 6C (Draufsicht) zeigen eine dritte Ausführungsform des erfindungsgemäßen Monomeldermoduls 4.2 (mit 3 Industriesteckverbindern 30), nämlich das Monominmeldermodul 4.2i in einer kleinen, einer sogenannten "mini" Baugröße.

Prinzipiell besitzt dieses Monominmeldermodul 4.2i der kleinen, der sogenannten "mini" Baugröße die gleiche Funktionalität wie die große in den

Figuren 5A und 6A dargestellte Ausführungsform des Monomeldermodul 4.2.

Aus Gründen der Fertigungsökonomie, wie aber insbesondere auch zur Erhöhung des Ausfallsicherheit und zwecks der weiterer Miniaturisierung der Monomeldermodule 4 wurde in dieser in den Figuren 5C und 6C dargestellten Ausführungsform, dem Monominmeldermodul 4.2i, ein zusätzlicher Trenner 10 ebenfalls in den in flacher Bauform gehaltenen Sockel 9 integriert, welcher in dieser Ausführung direkt auf einen runden (zylindrischen) Gehäuseunterteil 6 montiert ist.

Der zusätzliche Trenner 10 hat den Vorteil, dass auch bei einer Leitungsunterbrechung und/oder Kurzschluß zwischen dem Rauchmelder 2.1 und dem Rauchmelder 2.2 oder bei Ausfall einer, dieser beiden Rauchmelder 2, der Rest der Ringbus-Teilnehmer frei geschaltet wird und der Ringbus 18 weiter in Betrieb bleibt.

Das Gehäuseoberteil 7 kann bei diesem Ausführungsform, ebenso wie bei den in Verbindung mit Figur 1C beschriebenen Duominmeldermodulen 3.2i entfallen.

Das "entfallene Gehäuseoberteil 7" wie auch das standardisierte Gehäuseunterteil 6 führen zu einer verbesserten Gesamtökonomie und zur weiteren Miniaturisierung des Monomeldermoduls 4.2i.

Die Figur 6C zeigt, dass am Gehäuseunterteil 6 die Industriesteckverbinder 30 für den Signaleingang 11, den Signalausgang 12 sowie den Externsignalausgang 13 direkt angeordnet sind.

Die Befestigung des Gehäuseunterteils 6 erfolgt direkt auf der Grundplatine 8 mittels einer Schraub- und/oder Clipverbindung 26. An der Unterseite der Grundplatine 8 sind, wie bereits in allen Ausführungsformen der vorbeschriebenen, erfindungsgemäßen Mono- oder und Duomeldermodulen wiederum ein oder mehrere Haftelement/e 17 befestigt.

Die Grundplatine 8 hat in diesem, in der Figur 5C dargestellten Ausführungsbeispiel, im Gegensatz zu dem in der Figur 5A dargestellten Monomeldermodul 4.2 nicht mehr die Funktion der elektrischen Verbindung zwischen Rauchmelder 2.2 und Trenner 10, sondern nur noch die konstruktive Funktion der Befestigung.

Alle übrigen Bauelemente, Anordnungen und Mittel-Wirkungs-Beziehungen sind analog des in der Figur 5A und Figur 6A beschriebenen Monomeldermoduls 4.2.

Die Bezeichnung "paarweise Anordnung der Monomedmeldermodule 4i" bedeutet, dass die einzelnen Monomedmeldermodule 4.1i und 4.2i miteinander paarweise verschaltet/angeordnet werden.

Die Figur 7 zeigt nun eine erfindungsgemäße Anordnung zur Überwachung und Brandfrühsterkennung für brand- und/oder explosionsgefährdete Gefäße und/oder Gehäuse in einer ersten Variante.

In dieser schematischen Darstellung ist die Anordnung eines Duomeldermoduls 3 in einem Gefäß 1 (hier z.B. 19" IT-Rack) mit senkrechtem Kühlluftstrom 32 von unten nach oben (z.B. aus einem Doppelboden 33) dargestellt.

Alternativ kann in dieser Anordnung auch das Duomedmeldermodul 3e oder das Duominmeldermodul 3i verwendet werden.

Für diesen Fall der Schrankkühlung ist der ideale Montageort des Duomeldermoduls 3 am Dach des Schrankes, da hier der gesamte Kühlluftstrom 32 des Gefäßes 1 zusammen kommt und eine eventuelle Brandentstehung schnell und sicher schon im Frühstadium erkannt werden kann (Optimalanordnung).

Der Montageort des Duomeldermoduls 3 lässt sich deshalb optimiert und schnell wählen, weil die Bauform (gem. Fig. 1A und 2A), einen Haftsockel 17 und einen elektrischen Anschluß (Ringbus 18) über Industriesteckverbinder 30 besitzt.

Der Montageort wird nicht durch bestimmte konstruktive Zwänge infolge von Rohren, wie bei Rauchansaugsystemen üblich, definiert.

Beispielhaft ist im Gefäß 1 in Figur 7 auch ein (Doppel-)Anzeigemodul 20 (siehe auch Figur 11) wie auch ein separater Externsignalgeber 27 angeordnet. Je nach Anforderungen des Nutzers dienen sie der Fernanzeige für Hauptalarm (Externsignalgeber 27) oder auch, wenn nötig, mit Hilfe des (Doppel-) Anzeigenmoduls 20 der lokalen Anzeige von diesem, versehen mit Zusatzinformationen über eventuellen Voralarm von Rauchmelder I 2.1 und Rauchmelder II 2.2 im Duomeldermodul 3 bzw. im paarweise angeordneten Monomeldermodul 4.1 und 4.2. Das (Doppel-)Anzeigemodul 20 ist in einem typischen 19"-Rahmen 34 (19 Zoll Rahmen) eingebaut. Das zweite AnzeigenFeld kann zur Signalisierung für ein zweites Duomeldermodul 3 benutzt werden, oder wird bei Nichtbenutzung mit einer Blindplatte 29 verdeckt. Außerdem realisiert das (Doppel-)Anzeigenmodul 20 akustischen, lokalen Alarm sowie weitere Funktionen (z.B. Löschung) über integrierbare Aktoren 22 (siehe Fig. 12).

Die Figur 8 zeigt den Aufbau der erfindungsgemäßen Anordnung zur Überwachung und Brandfrühsterkennung für Brand- und/oder explosionsgefährdete Gefäße und /oder Gehäuse in einer zweiten Variante mit der Anordnung von Duomeldermodulen 3 in Gefäßen 1, die zwecks optimaler Kühlluftströme 32 in einem so genannten Kaltgang 35 angeordnet sind.

Dabei werden die Gefäße 1 (IT-Racks) waagerecht vom Kühlluftstrom 32 durchströmt.

In diesem Einsatzfall ist eine senkrechte Anordnung von zwei Duomeldermodulen 3 je Gefäß 1 optimal, da auf diese Art definierte Überwachungszonen 36 sicher und schnell auf Brandkenngrößen überwacht werden können.

Alternativ können in dieser Anordnung auch Duomedmeldermodule 3e oder Duominmeldermodule 3i verwendet werden.

Die einfache und sichere Befestigung der Duomeldermodule 3 mittels der Haftelemente 17 an den inneren Seitenwänden der Gefäße 1 gestatten eine schnelle und flexible Ausstattung der zu überwachenden Gefäße 1.

Die bisher im Stand der Technik im Kaltgang 35 allgemein übliche Überwachung der Gefäße 1 (IT-Racks) mittels horizontal, hinter den Rack's, im Bereich des Kühlluftaustritts, angeordneten Rauchansaugrohren (Rauchansaug-Prinzip) wird durch die erfindungsgemäße Lösung wesentlich verbessert, so dass mittels der erfindungsgemäßen Lösung die direkte Überwachung jedes einzelnen Gefäßes 1 (Rack's) im Kaltgang 35 mittels zweier oder mehrerer, direkt messender Duomeldermodule 3 in zwei oder mehreren Zonen sichergestellt ist.

Bei der im Stand der Technik üblichen, horizontalen Anordnung der Rauchansaugrohre an der Luftaustrittsseite, hinter den Rack's erfassen diese nur einen (winzigen) Teilluftstrom je Gefäß 1 (Rack), bei mehreren, nebeneinander stehenden Racks wird dieser proportional zur Anzahl der Racks dann auch noch verdünnt.

Im Brandentstehungsfall lässt sich so das betroffene Objekt nicht bzw. viel zu spät erst detektieren, da sich durch die Luftverdünnung eine entsprechende proportionale Verzögerung ergibt.

Eine eingeleitete Löschung oder Abschaltung geschieht zwangsläufig langsamer und der potentielle Schaden ist dadurch wesentlich höher.

Durch die (selektiv nicht mögliche) komplette Abschaltung oder auch Löschung steigt dann der Schaden extrem an. Eine zu späte Intervention vergrößert den Schaden weiter.

Die aus dem Einsatz der erfindungsgemäßen Lösung resultierenden ökonomischen Vorteile sind im Brandentstehungsfall/Brandfall somit enorm.

Das Problem der relativ ungenauen Detektion mittels Rauchansaugsystemen wird bei Anordnungen mit externen Zwangsentlüftungen im Kaltgang 35 noch dadurch verstärkt, das es bestückungsabhängig, an den Rack-Rückseiten zu Luftdruckunterschieden je Rack (Gefäß 1) kommen kann, die dann andere, als die berechneten Luftmengen durch die einzelnen Rauchansaugöffnungen des für die Racks gemeinsamen Rauchansaugrohres strömen lässt.

Dieser Effekt macht die Detektion mit Rauchansaugsystemen in Gefäßen 1 insbesondere mit Zwangsbelüftung noch unsicherer. Der Ausweg der Einzelüberwachung mit einem Rauchansaugsystem je Gefäß macht die Anordnung in der Regel extrem teuer und wird nur im Ausnahmefall angewendet.

Auch lassen sich mit der erfindungsgemäßen Anordnung selbst Gefäße 1 überwachen, bei denen aufgrund eines z.B. hohen Innendrucks (z.B. Reinsträume, überwachte Fernmeldegehäuse etc.) Rauchansaugsysteme wegen der Druckunterschiede nicht eingesetzt werden können.

Wegen ihrer Größe und hohen Wartungsbedürftigkeit ist dies auch im Gefäß 1 selbst nicht möglich.

Auch hier zeigt die erfindungsgemäße Lösung zur Brandfrühsterkennung ihre vielen Vorzüge wie auch ihre wesentlichen Vorteile.

Dazu gehören auch die Ausrüstung sowie die Wartung und der Service, die aufgrund des preisgünstigen Modularprinzips (im zu überwachenden Objekt nur Sensorik und einfache Anzeigen, zentrale Stromversorgung und zentrale Steuerung durch Auswerteeinheit 19 (Fig. 13A, Fig. 13 B)) ab einer bestimmten Anzahl von Überwachungspunkten (ca. 3 bis 5) gegenüber allen im Stand der Technik vorbeschrieben Lösungen deutlich kostengünstiger ist.

Dem in Abhängigkeit der eingesetzten Stückzahl mit steigender Stückzahl annähernd linear steigenden Preis pro Stück (selektiver Messstelle) bei den Rauchansaugsystemen, steht im Fall der erfindungsgemäßen Anordnung zur Brandfrühsterkennung ein, in Form einer e-Funktion, zunächst stark nichtlinear fallender, bei größeren Stückzahlen annähernd gleich bleibender Preis pro Messstelle gegenüber.

Die Preisunterschiede bei einer größeren Anzahl von Messstellen sind somit signifikant.

Der bei gleichem Finanzaufwand mögliche, höhere Ausstattungsgrad mit der erfindungsgemäßen Brandfrühsterkennung erhöht zudem nochmals deutlich die Sicherheit. Dies ist ein wesentliches weiteres Ziel der erfindungsgemäßen Anordnung zur Brandfrühsterkennung.

Ein weiterer, gewichtiger Vorteil der erfindungsgemäßen Lösung der Einzelüberwachung von Gefäßen 1 besteht in den, im Vergleich zu Rauchansaugsystemen, geringen Wartungsaufwendungen je einzeln zu überwachendem Gefäß 1, weil dieses System vor Ort im Wesentlichen nur Meldermodule (Monomeldermodule 4 (d.h. auch 4e und 4i) und Duomeldermodule 3 (d.h. auch 3e und 3i)) bzw. lokale Signalisierung benötigt. Es entfallen je Detektionsort die wartungsintensiven Komponenten von Rauchansaugsystemen wie Ansaugrohre, Filter, Lüfter, Lüftersteuerungen, lokale Sensorauswertung und -Überwachung, lokale Energieversorgung und Notstromversorgung etc..

Aus diesen Gründen ist nicht nur die Installation, sondern auch die Instandhaltung und die deutlich bessere Energiebilanz der erfindungsgemäßen Lösung im Vergleich zu anderen, marktüblichen, insbesondere aber zu Rauchansaugsystemen, ökonomisch günstiger.

Zudem senken hohe Wartungsaufwendungen zwingend die Verfügbarkeit.

Die Figur 9 zeigt ein drittes Beispiel für die Anordnung der erfindungsgemäßen Lösung zur Überwachung und Brandfrühsterkennung für brand- und/oder explosionsgefährdete Gefäße und /oder Gehäuse.

In einem Gefäß 1 (19"-Rack), dass in diesem Fall mit integrierter Umluftkühlung mit Gebläse 37 in einem geschlossenen Kreislauf arbeitet, werden zwei paarweise zugeordnete Monomeldermodule 4 (4.1 und 4.2) diagonal gegenüberliegend so eingebaut, dass jedes Monomeldermodul 4 (4.1 und 4.2) für sich in kurzer Zeit (Zwangumlüftung und Gebläse 37) je einen Teil der repräsentativen Luftmenge des Gehäuses 1 zugeführt bekommt und somit Rauchpartikel zwecks Brandfrühsterkennung detektieren kann.

Alternativ können in dieser Anordnung auch Monomedmeldermodule 4e oder Monominmeldermodule 4i verwendet werden.

Diese Anordnung der Monomeldermodule 4 (4.1 und 4.2) gestattet eine integrale Bewertung des gesamten Luftinhaltes des Gefäßes 1 und ermöglicht damit eine noch höhere Falschalarmsicherheit, da nicht die Luftmenge an einem bestimmten Punkt (oder annähernd Punkt, wie beim Duomeldermodul 3, bei denen die Sensoren (Rauchmelder 2) ca. 20 cm von einander entfernt montiert sind) sondern als Integral vom gesamten Gefäß 1 detektiert wird. Diese Anordnung empfiehlt sich insbesondere in Fällen, in denen höchste Anforderungen an die Falschalarmsicherheit (z.B. bei Abschaltung bzw. Löschung im Gefäß 1 / Rack z.T. mit extremen Kosten!) gestellt werden. Zur schnellen Sichtbarkeit des betroffenen Gefäßes 1 (Racks) im Brandfall ist (beispielhaft) ein lokaler Externsignalgeber 27 auf dem Gefäß 1 (Rack) montiert.

Auch der Verlauf des Ringbusses 18 ist beispielhaft angedeutet. Die getrennte Führung des Anschlußkabels 31 des Ringbuses 18 im Gefäß 1, wie auch zwischen den Gefäßen (im Raum / in Räumen), hat im Beschädigungsfall den Vorteil, das in der Regel immer nur ein Kabel betroffen sein kann.

Dies ist ein zusätzliches Sicherheitsmerkmal der Ringbus-Topologie.

Die Figur 10 zeigt eine weitere Anordnung der erfindungsgemäßen Lösung zur Überwachung und Brandfrühsterkennung für Brand- und/oder explosionsgefährdete Gefäße und/oder Gehäuse mit einer beispielhaften vierten Variante.

Hier ist in einem Gefäß 1 (geschlossenes Gehäuse, z.B. Niederspannungshauptverteilung, Schutzgrad IP 54 - spritzwassergeschützt) ein Duomeldermodul 3 im oberen Bereich des Gefäßes 1 so angeordnet, das ein Kühlluftstrom 32, der infolge natürlicher Konvektion (Erwärmung-Abkühlung) entsteht, stets auch das Duomeldermodul 3 erreicht.

Alternativ kann in dieser Anordnung auch das Duomedmeldermodul 3e oder das Duominmeldermodul 3i verwendet werden.

Im Detektionsfall signalisiert der an das Duomeldermodul 3 über Externsignalausgang 13 leicht anschließbare Externsignalgeber 27 einen Alarmzustand an diesem Gefäß 1, so dass schnell interveniert werden kann. An diesem Beispiel wird deutlich, dass die erfindungsgemäße Lösung auch an vielen kleinen (im Rechenzentrum z.B. aber für die Gesamtfunktion ebenso wichtigen) Gefäßen eingesetzt werden kann.

In diesem Ausführungsbeispiel wäre der Einsatz eines Rauchansaugsystem nicht möglich, weil der Schutzgrad (IP 54 - spritzwassergeschützt) kaum realisierbar bzw. zudem nicht bezahlbar ist.

Auch in diesem Einsatzfall kommen wieder die großen Vorteile der erfindungsgemäßen Lösung zum Tragen, d.h. am Überwachungsort sind nur Meldermodule (z.B. Duomeldermodule 3) und unbedingt notwendige Zusatzeinrichtungen (z.B. Externsignalgeber 27 vor Ort), verbunden durch einen unterbrechungsresistenten Ringbus 18, der nur leicht zu verlegende und zu ändernde, elektrische Leitungen benötigt, angeordnet.

Wie bereits in Verbindung mit Fig. 8 beschrieben, steigt auch mit steigendem Überwachungsgrad vieler Einzelobjekte die Gesamtsicherheit für eine komplexe, zu überwachende Einrichtung (z.B. Rechenzentrum, Leitwarte etc.) erheblich, wozu die erfindungsgemäße Anordnung einer Brandfrühsterkennung wesentlich beiträgt.

Zusammenfassend kann festgestellt werden, dass ein gewichtiger Vorteil der erfindungsgemäßen Anordnung zur Brandfrühsterkennung darin besteht, dass auf Grund der kompakten Bauform und Baugröße der Meldermodule (z.B. Duomeldermodul 3 und Monomeldermodul 4) diese direkt am Detektionsort in den meisten, in der Praxis vorkommenden Fällen (betrifft Größe, Belüftungsart, Umgebungsbedingungen etc.) eingesetzt werden können (Masseneinsatz), bessere Detektionsergebnisse als vergleichbare marktübliche Systeme liefern und durch umfassenden Einsatz die Sicherheit komplexer Systeme (z.B. Rechenzentren) deutlich erhöhen.

Die Figur 11A zeigt den Aufbau eines, in der erfindungsgemäßen Anordnung zur Überwachung und Brandfrühsterkennung für brand- und/oder explosionsgefährdete Gefäße und/oder Gehäuse eingesetzten erfindungsgemäßen (Doppel-)Anzeigenmoduls 20 in der Form eines 19"-Einschubes (19 Zoll Einschubes), der unter anderem im Frontbereich zwei Anzeigefelder 23 enthält, welche jeweils auf der Frontseite drei Signalleuchten (LED), die LED-Signalanzeigen 24, enthalten, mit denen die wichtigsten Betriebszustände des jeweils zugehörigen Meldermoduls (z.B. ein Duomeldermodul 3 oder zwei miteinander verschaltete Monomeldermodule 4) angezeigt werden können. Die angezeigten Alarme mittels der LED-Signalanzeigen 24 sind zunächst Voralarm Sensor 1 24.2 und Voralarm Sensor 2 24.3. Die Anzeigen leuchten auf, wenn einer der beiden Rauchmelder 2 (2.1 oder/und 2.2) eines Meldermoduls (z.B. des Duomeldermoduls 3 oder des Monomeldermoduls 4) die (individuell) eingestellte Voralarmschwelle erreicht bzw. überschritten hat. Wahlweise kann man auch schon zusammen mit der lokalen optischen Anzeige der Voralarme 24.2 und 24.3 einen, im 19"-Gehäuse des Anzeigemoduls 20 befindlichen akustischen Signalgeber 25, Fig. 12A, ansteuern.

Die dritte Signalleuchte, die dritte LED-Signalanzeigen 24, auf dem Anzeigenfeld 23, signalisiert Hauptalarm 24.1 (Brandalarm). Auch ihr Aufleuchten kann mit einem lokalen akustischen Alarm des Signalgebers 25 verknüpft werden. Die Ansteuerung der 3 wichtigsten Signale erfolgt über ein ringbusfähiges Aktormodul 22 (Fig. 12A), das die Ansteuerbefehle zuvor von der Auswerteeinheit 19 (Fig. 13A) erhalten hat. Die Auswerteeinheit 19 wiederum hat vorher die von den Rauchmeldern 2 (Rauchmelder I 2.1 und Rauchmelder II 2.2) eines Meldermoduls (z.B. Duomeldermodul 3) übermittelten Daten von, im Gefäß 1 detektierten Brandkenngrößen erhalten und bewertet. Neben dem lokalen Alarm am überwachten Gefäß 1 gibt die Auswerteeinheit 19 auch eine Alarmweitermeldung 38 an eine Hilfe leistende Stelle aus.

Das Aktormodul 22 kann im Bedarfsfall im Gefäß 1 sowohl im Voralarmfall als auch im Hauptalarmfall weitere Schaltungen (z.B. Abschalten der Energie und der Lüftung, Einschalten der Löschung etc.) mit Hilfe weiterer frei programmierbarer Ausgänge ausführen.

Enthält das Gefäß z.B. zwei Duomeldermodule 3, wird bei Bedarf das beschriebene zweite Anzeigenfeld 23 des Anzeigemoduls 20 belegt, in dem dann auch das zweite Aktormodul 22 bestückt wird.

Wird das zweite Anzeigefeld 23 nicht benötigt, wird der freie Modulplatz mit einer Blindplatte 29 abgedeckt.

Das Anzeigemodul 20 hat den Vorteil, das Alarme (Vor- und Hauptalarme) lokal am 19"-Gefäß (19 Zoll Gefäß) darstellbar sind, unabhängig davon, wo die Meldermodule (z.B. Monomeldermodul 4 oder Duomeldermodul 3) im Gefäß 1 eingebaut und dadurch nicht sichtbar sind. Das ist ein wesentlicher Vorteil, da viele, auf dem Markt befindlichen Systeme Sensorik, Auswertung, Stromversorgung und Signalisierung in einem Baustein vereint haben, und sich dadurch (z.B. wegen fehlender Sichtbarkeit und Zugänglichkeit) nur an bestimmten, nicht immer aber optimalen Stellen installieren lassen.

Die Figur 12A zeigt den Aufbau eines erfindungsgemäßen Anzeigenmoduls 20 in der Form eines 19"-Einschubes in der Draufsicht.

Sichtbar ist hier insbesondere die Anordnung der beiden Aktormodule 22, der beiden (akustischen) Signalgeber (25) sowie die Lage der Ringbuseingänge 11 und Ringbusausgänge 12 sowie ein weiterer möglicher Industriesteckverbinder 30 für z.B. weitere Schaltungen (z.B. eine Löschansteuerung).

Desweiteren ist die Anordnung der Signalanzeigen 24, die in Hauptalarm 24.1, Voralarm Sensor 1 24.2 und Voralarm Sensor 2 24.3 unterteilt sind, zu sehen. Ein weiterer, besonderer Vorteil, der in der Ansicht von Fig. 12 sichtbar wird, ist die Verwendung eines normierten 19", 1 HE-Einschubes für das Anzeigemodul 20.

Das ermöglicht eine schnelle Montage/Demontage in den marktüblichen, weit verbreiteten 19"-Gefäßsystemen, und die geringe Höhe von nur 1 HE (44,4 mm) hat keine Platzprobleme zur Folge.

Auch die leichte Anschließbarkeit über die Industriesteckverbinder 30 sorgt für Zeitersparnis sowie für Langzeitstabilität.

Eine weitere Ausführungsform für das Anzeigemodul 20, nämlich die eines Löschanzeigemoduls 43 ist in der Frontansicht in der Figur 11B, und in der Draufsicht in der Figur 12B dargestellt.

Sein Einsatz erfolgt vorzugsweise dann, wenn in einem zu überwachenden Gefäß 1 bedarfsweise eine Löscheinrichtung angeschaltet, und/oder die Versorgungsenergie und/oder der Kühlluftstrom 32 abgeschaltet werden soll.

In dieser Ausführungsform übernimmt die erfindungsgemäße Anordnung zur Überwachung und Brandfrühsterkennung für mehrere brand- und/oder explosionsgefährdete Gefäße (1) und/oder Gehäuse neben optischen und/oder akustischen Meldungen auch Schalthandlungen, hier speziell das Einleiten eines Löschvorganges.

Neben der Brandfrühsterkennung ist die Funktion der Einleitung eines Löschvorganges, insbesondere für Gefäße, mit schnell fortschreitenden Brandverläufen von großer Bedeutung.

Die Einleitung des Löschvorgang in nur einem, dem betroffenen Gefäß wird im Ergebnis einer sehr exakten Detektion möglich, da die im Stand der Technik verfügbaren Rauchsensoren Lufttrübungen von 0,02 bis 3 %/m sehr exakt detektieren können, wodurch mittels der erfindungsgemäßen Anordnung dann sehr exakt je nach erreichter Größe der Lufttrübung zunächst ein Voralarm, beispielsweise ab 0,02 %/m, oder bei Erreichen einer Lufttrübung von 3 %/m dann der Brandalarm ausgelöst und der Löschvorgang eingeleitet werden kann. Dabei kann mittels der erfindungsgemäßen Anordnung, auch noch unmittelbar vor dem Beginn er Löschung im Gefäß die Stromzufuhr und die Lüftung des betroffenen Gefäßes ausgeschaltet werden.

Damit ist mittels der erfindungsgemäßen Anordnung neben der selektiven Brandfrühsterkennung auch die selektiven Brandbekämpfung durch selektive Abschaltung und/oder Löschung in der Praxis umsetzbar.

Dies bedeutet im Brandfall enorme Kosteneinsparungen, da in der Regel nicht mehr, wie heute meist üblich der gesamte Raum (mit allen Gefäßen) z.B. mit Löschgas geflutet werden muss.

Die Flutung des gesamten Raumes verursacht stets hohe Folgekosten durch Gesamtabschaltung, hohe Löschmittelkosten sowie oft erhebliche Personengefährdungen, wie z.B. bei der CO₂-Löschung.

Das Löschanzeigemodul 42 ist ebenfalls in einem 19"-Einschub (19 Zoll-Einschub) untergebracht und mit je zwei Anzeigefeldern 23 bestückt. Jedes der beiden Anzeigefelder 23 ist mit vier Signalanzeigen 24 bestückt.

Je eine der vier Signalanzeigen 24 (24.1, 24.2, 24.3 und 24.4) signalisiert Betrieb (grün), Voralarm (gelb), Brandalarm (rot) sowie Abschalten/Löschen (blau).

Jedes Anzeigefeld 23 kann die wichtigsten Betriebszustände eines zugeordneten Duomeldermoduls 3, Duomedmeldermoduls 3e, Duominmeldermoduls 3i, oder von je zwei Monomeldermodulen 4, Monomedmeldermodulen 4e bzw. Monominmeldermodulen 4i, wie auch eventuell ausgelöste Schaltvorgänge (zum Beispiel Abschalten/Löschen) anzeigen.

Die Figur 12B zeigt die Bestückung eines speziellen Löschanzeigemoduls 43 mit einen Aktormodul 22 je Anzeigefeld 23.

Das Aktormodul 22 im rechten Anzeigefeld 23 der Draufsicht steuert daher in dieser Ausführungsform, gemäß Figur 12B, neben den Signalanzeigen 24 auch die Lokallöschansteuerung 41 an. Anstelle der Ansteuerung einer Lokallöschansteuerung 41 kann über den Ausgang eines Aktormoduls 22 auch z.B. die Energiezufuhr und/oder die Kühlung/Lüftung eines Gefäßes abgeschaltet werden.

Das Aktormodul 22 im linken Anzeigefeld 23 der Draufsicht enthält ein Aktormodul 22, das zum Beispiel nur die Signalanzeigen 24 für beispielsweise ein Duominmeldermodul 3i ansteuert bzw. entsprechende lokale akustische Signale über Signalgeber 25 einschaltet.

Die nicht benötigte Signalanzeige 24.4 wird durch eine Blindplatte 29 ersetzt. Die Aktormodule 22 befinden sich auf dem gemeinsamen Ringbus 18 der erfindungsgemäßen Anordnung zur Überwachung und Brandfrühsterkennung für brand- und/oder explosionsgefährdete Gefäße und/oder Gehäuse und besitzen ebenfalls, je einen Trenner 10, dessen Funktion mehrfach beschrieben wurde.

Das Löschanzeigenmodul 43 kann wahlweise voll mit Aktormodulen 22 und Signalanzeigen 24 oder nur teilweise bestückt werden. Bei teilweiser Bestückung werden die nicht benötigten Durchbrüche mit Blindplatten 29 verschlossen.

Alle übrigen Bauelemente, Anordnungen und Eigenschaften sind analog der Beschreibung zur Figur 12A.

Die Figur 13A zeigt den Aufbau einer erfindungsgemäßen Anordnung von Duomeldermodulen 3, Monomeldermodulen 4 (4.1 und 4.2) die teilweise zusätzlich mit Aktormodulen 22 bzw. Externsignalgebern 27 bestückt sind bzw. diese ansteuern, zusammen mit der zentralen Auswerteeinheit 19 auf einem Ringbus 18.

Weitere Ringbus-Teilnehmer sind ein separates Aktormodul 22, ein abgesetztes Bedienfeld 21 und ein, mit einem Monomeldermodul 4 mit Aktormodul 22 zugeordnetes Anzeigefeld 23. Die Auswerteeinheit 19 übernimmt für alle Teilnehmer des Ringbus 18 zentral die Funktionen: Stromversorgung, Sendung und Empfang von Signalen der Teilnehmer, Signalauswertung, -verarbeitung, -speicherung und -weiterleitung, Notstromversorgung, Kommunikation mit Externsystemen 39 (z.B. Managementsystemen, Brandmeldezentralen etc.) sowie die Alarmmeldung 38 z.B. an eine Hilfe leistende Stelle (z.B. Bedienpersonal, Feuerwehr). Der Netzanschluß 28 (230 V) erfolgt zentral an der Auswerteeinheit 19.

Das abgesetzte Bedienfeld 21 sowie ein externes Aktormodul 22 können sich an beliebiger Stelle im Ringbus 18 befinden. Das abgesetzte Bedienfeld 21 besitzt die volle Funktionalität des Bedienfeldes der Auswerteeinheit 18 und kann vorteilhaft auch abgesetzt von dieser, z.B. in einer Leitwarte oder in einer Pforte installiert werden. Damit ist eine komfortable, schnelle und vollständige Kontrolle aller Alarme und Betriebszustände des Gesamtsystems an beliebiger Stelle möglich. Als Teilnehmer des Ringbuses besitzt das Bedienfeld 21 einen, Trenner 10, der auch hier seine positiven Eigenschaften im Störfall (Kurzschluß, Unterbrechung) entfaltet.

Dieser enthält auch das externe Aktormodul 22, das sich im Schaltungsbeispiel nach Fig. 13A extern auf dem Ringbus 18 befindet und beliebige Schaltvorgänge ausführen kann (z.B. Einschaltung Sprachalarmierung etc.). Desweiteren können auf dem Ringbus 18 auch systemeigene externe Sensormodule 40 (ebenfalls mit Trenner 10) angeordnet sein, die eine wesentliche Erweiterung der Funktionalität der erfindungsgemäßen Anordnung zur Brandfrühsterkennung zulassen.

Gemeint ist hiermit die Möglichkeit der Erfassung zusätzlicher Input-Signale über ein externes Sensormodul 40 (z.B. von Bewegungsmeldern, Kontakten, Videosystemen, Zugangskontrollen, Subsystemen aller Art etc.) und deren programmtechnische Verarbeitung und Speicherung in der Auswerteeinheit 19. Die Auswerteeinheit 19 verwaltet nicht nur zentral alle Teilnehmer des Ringbus 18, sie besitzt auch ein Managementsystem, mit dem alle Ringbus-Teilnehmer, räumlich auf einem abgesetzten Bildschirm abgebildet und gemanagt werden können. Das Managementsystem lässt sich an die Schnittstelle für Externsysteme 39 anschließen. Ebenfalls über die Schnittstelle für Externsysteme 39 ist die Auswerteeinheit 19 mit anderen Subsystemen, z.B. Brandmeldeanlagen usw. vernetzbar. Ein weiteres positives Leistungsmerkmal der erfindungsgemäßen Anordnung zur Brandfrühsterkennung in Gefäßen 1 ist die Möglichkeit einer überwachten (Dauerüberwachung) und standfesten (weil mit Funktionserhalt verkabelten) Schnittstelle zur Alarmweitermeldung 38. Durch die Eigenschaft Funktionserhalt (z.B. E 30) widersteht die Anschlußleitung auch einer Brandeinwirkung 30 Minuten lang bei voller Funktion, eine anderweitige Unterbrechung wird sofort als Alarm erkannt.

Die Figur 13B zeigt die erfindungsgemäße Anordnung zur Überwachung und Brandfrühsterkennung für brand- und/oder explosionsgefährdete Gefäße und/oder Gehäuse in einer Prinzipdarstellung eines Ringbus-Segmentes mit dem Einsatz von Duomedmeldermodulen 3e, Duominmeldermodulen 3i, Monomedmeldermodulen 4e (4.1e und 4.2e) und Monominmeldermodulen 4i (4.1i und 4.2i) und einem Löschanzeigemodul 43.

Alle übrigen Bauelemente, Anordnungen und Eigenschaften sind analog der Beschreibung zur Figur 13A.

Die Figur 14 zeigt den Aufbau einer erfindungsgemäßen Anordnung von Komponenten in einem stilisiertem Ringbus 18.

Hier werden noch einmal eine Reihe von Vorteilen dieser erfindungsgemäßen Anordnung zur Überwachung und Brandfrühsterkennung in Gefäßen deutlich. Hierzu zählen eine klare Ringstruktur, die nicht die Nachteile von Baumstrukturen wie Unübersichtlichkeit (insbesondere bei (in der Praxis) nicht gepflegten Dokumentationen), keine Unterbrechungsresistenz, Einschränkungen in Ausbaufähigkeit, dezentrale Strom- und Notstromversorgung etc. aufweist, voller bis teilweiser Funktionserhalt des Ringbusses 18 bei Kurzschluß und Unterbrechung durch Einsatz von Trennern 10 in jedem Bus-Teilnehmer. Die Auswerteeinheit 19 erkennt Kurzschlüsse oder Unterbrechungen im Ringbus 18 und schaltet selektiv den kleinstmöglichen Teil des Busteilnehmers über Trenner 10 ab bzw. frei, die beiden verbleibenden Ringhälften werden bis zur Fehlerbeseitigung von beiden Seiten des Ringes versorgt (Betriebsspannung, Datenstrom), alle weiteren Teilnehmer bleiben voll funktionsfähig.

Die erfindungsgemäße Anwendung der Zwei-Melder-Abhängigkeit in Verbindung mit dem erfindungsgemäßen Einsatze von Meldermodulen (z.B. Monomeldermodulen 4 bzw. Duomeldermodulen 3) senken die Falschalarmsicherheit signifikant.

Vorteile der erfindungsgemäßen Lösung sind, eine sehr gute Energiebilanz, da zentrale Strom- und Notstromversorgung nur über Auswerteeinheit 19 erfolgt, eine einfache und wirtschaftliche Wartung und Service (klare Struktur, keine dezentralen Netzteile und Notstrombatterien, die auf längere Zeit immer ein Risiko bedeuten), signifikant geringe Kosten pro einzeln überwachtem Gefäß 1, weil nur Sensorik und einfache Signalisierung vor Ort, alles andere ist zentral angeordnet, die weitgehend getrennte Verlegung von Zu- und Ableitung im Ringbus 18, welche eine höhere Verfügbarkeit im Beschädigungsfall (z.B. Fig. 14 / Fig. 15) ergibt, dass die Auswertung und das Management aller Prozessgrößen zentral in der Auswerteeinheit 19, sowie an abgesetzten Bedienfeldern 21 erfolgt. Der beliebige Einbauort der Auswerteeinheit (z.B. in einer Leitwarte) kann die Systemsicherheit weiter erhöhen.

Die erfindungsgemäße Anordnung von Komponenten zur Brandfrühsterkennung ergibt, auch insbesondere durch die Anordnung im Ringbus 18, signifikante Verbesserungen im Vergleich zu herkömmlichen, marktüblichen Systemen in diesem Bereich. Bei deutlich niedrigeren Kosten pro einzeln überwachtem Gefäß steigt die Überwachungsgüte pro Gefäß und für das Gesamtsystem enorm. Parallel dazu ergibt sich eine deutliche Verbesserung der Systemsicherheit.

Die Lage der Auswerteeinheit 19 ist, wie beispielhaft dargestellt in den Gefäßen 1 in Gefäß B (Figur 15) möglich, doch auch, wie bereits beschrieben, an jedem beliebigen Ort auch außerhalb des Überwachungsbereiches installierbar.

Die Figur 15 zeigt einen möglichen Aufbau der erfindungsgemäßen von überwachten Gefäßen.

Insbesondere auch in dieser räumlichen Anordnung, die im Prinzip der stilisierten Struktur von Fig. 14 entspricht, wurden nochmals die schon genannten Vorteile der Ringbus-Struktur, die einfache und vollständige Bestückbarkeit von Gefäßen 1 aller Größen, Anordnungs- und Belüftungsformen mit Meldermodulen (z.B. Duomeldermodulen 3 und Monomeldermodulen 4), die Möglichkeit der Montage abgesetzter Bedienfelder 21 und Aktormodule 22 sowie die erhöhte Sicherheit durch die Einzelverlegung der Ringbus-Leitungen dargestellt. Auch die erheblichen Vorteile, die ein vom Überwachungsprinzip homogenes und klar strukturiertes System bietet werden in Fig. 15 nochmals bildhaft klargestellt.

Wie in den vorgenannten Ausführungsbeispielen erläutert, gelingt es mittels der erfindungsgemäßen Lösung mit speziellen erfindungsgemäßen Meldermodulen (Duomeldermodul / Monomeldermodulpaar) und deren erfindungsgemäßer Anordnung, die im Stand der Technik beschriebenen Nachteile zu beseitigen.

Hierfür können die erfindungsgemäßen Meldermodule variabel, d.h. individuell, in optimaler Position zu einer möglichen Zündquelle, schnell, werkzeug- und spänefreie an optimalen Detektionsstandorten in das zu überwachende Objekt montiert werden.

Die Montage erfolgt dabei auch aufgrund des erfindungsgemäßen Modul-Konzeptes mit auf/in Träger/Gehäuse montierte Rauch-/Gassensoren, mit Schnellanschluß über Steckverbinder, und werkzeug-, schraub- und spänefrei mittels lösbarer Fügeverbindungen schnell und zuverlässig.

Die erfindungsgemäßen Meldermodule selbst enthalten keine aufwändige Infrastruktur, sondern nur ein bis zwei Rauchmelder und sind daher sehr kostengünstig.

Aufgrund der geringen Baugrößen und des relativ geringen Preises lassen sich die Meldermodule in (fast) allen Objekten und flächendeckend in größerer Zahl noch ökonomisch einsetzen.

Die etwas aufwändigere Auswerteeinheit gibt es für sehr viele Meldermodule in einem zu überwachenden Komplex jeweils nur einmal.

Die Meldermodule werden erfindungsgemäß relativ preisgünstig und sehr zuverlässig nur mit elektrischen Leitungen in Ringbustopologie verkabelt.

Die erfindungsgemäße Anordnung zur Überwachung und Brandfrühsterkennung für mehrere brand- und/oder explosionsgefährdete Gefäße und/oder Gehäuse bietet daher mit vertretbaren Anlagenkosten eine optimale Alternative zu den gegenwärtig im Stand der Technik, beispielsweise in den Schalt- u. Serverschränken von Rechenzentren (z.B. bei Banken u.ä.), eingesetzten Rauchansaugmeldern mit deren die Schalt- u. Serverschränke mit der Auswerteeinheit verbindenden pneumatischen Rohrleitungen bereit zu stellen, die gleichzeitig eine wesentlich kostengünstigere und präzisere, wie zudem auch wesentlich falschalarmsichere selektive Überwachung einer wesentlich höheren Anzahl von "Messstellen" (z.B. Serverschränken) unter Einsatz von nur einer Auswerteeinheit, bei deutlich reduziertem Herstellungs-, Montage-, Wartungs- und Instandhaltungsaufwand, hoher Flexibilität und hoher Verfügbarkeit, selbst während der Wartungsarbeiten aber auch während der Erweiterungssarbeiten des Gesamtsystems gewährleistet.

### Bezugszeichenliste

- 1: Gefäß
- 2: Rauchmelder
- 3: Duomeldermodul
- 4: Monomeldermodul
- 5: Meldermodulgehäuse
- 6: Gehäuseunterteil
- 7: Gehäuseoberteil
- 8: Grundplatine
- 9: Meldersockel
- 10: Trenner
- 11: Signaleingang
- 12: Signalausgang
- 13: Externsignalausgang
- 14: Durchbruch
- 15: Rauchmelderoberteil
- 16: Gehäuseboden
- 17: Haftelement
- 18: Ringbus
- 19: Auswerteeinheit
- 20: Anzeigemodul
- 21: Bedienfeld
- 22: Aktormodul
- 23: Anzeigefeld
- 24: Signalanzeige
- 25: Signalgeber
- 26: Schraub- oder Clipverbindung
- 27: Externsignalgeber
- 28: Netzanschluß
- 29: Blindplatte
- 30: Industriesteckverbinder
- 31: Anschlusskabel
- 32: Kühlluftstrom
- 33: Doppelboden
- 34: 19"-Rahmen
- 35: Kaltgang
- 36: Überwachungszone
- 37: Gebläse
- 38: Alarmweitermeldung
- 39: Externsystem
- 40: Sensormodul
- 41: Lokallöschansteuerung
- 42: Zentrallöschansteuerung
- 43: Löschanzeigemodul

## Patentansprüche

1. Anordnung zur Überwachung und Brandfrühsterkennung für mehrere brand- und/oder explosionsgefährdete Gefäße (1) und/oder Gehäuse unter Einsatz von optischen und/oder Mehrkriterien- Rauchmeldern (2) mit intelligenter Brandkenngrößenermittlung/Brandgrößenbewertung und Eigenüberwachung, **dadurch gekennzeichnet,**
- **dass** alle zur Überwachung eingesetzten Rauchmelder (2) über einen Ringbus (18), keinesfalls über einen CAN-Bus, miteinander verbunden sind, und
- **dass** die in der Anordnung eingesetzten, und in dem Ringbus (18) angeordneten Rauchmelder (2) jeweils paarweise im Ringbus (18) eingesetzt werden, und im Ringbus (18) stets in Zwei-Melder-Abhänigkeit verschaltet sind, und
- **dass** ein im Ringbus (18) angeordnetes Rauchmelderpaar entweder in einem Duomeldermodul (3) oder in zwei im Ringbus (18) einander paarweise zugeordneten Monomeldermodulen (4) angeordnet ist, und
- **dass** im/am Duomeldermodul (3) zwei Meldersockel (9) mit zugeordneten Rauchmeldern (2), ein oder zwei Trenner (10), angeschlossenen Steckverbindern für einen Ringbuseingang (11), einen Ringbusausgang (12) und einen Externsignalausgang (13) angeordnet sind, und
- **dass** die einander paarweise zugeordneten Monomeldermodule (4) analog dem Duomeldermodul (3) aufgebaut sind, jedoch jeweils lediglich nur einen Meldersockel (9) mit zugeordnetem Rauchmelder (2) beinhalten, und sich zudem vom Duomeldermodul (3) dadurch unterscheiden, dass eines der beiden Monomeldermodule (4), das Monommeldermodul (4.1), einen Trenner (10), einen Ringbuseingang (11) und einen Ringbusausgang (12), und das diesem Monomeldermodul (4.1) paarweise zugeordnete Monomeldermodul (4.2) einen Ringbuseingang (11), einen Ringbusausgang (12) und einen Externsignalausgang (13) besitzt, wobei in speziellen Bauformen der Monomeldermodule (4.2) ebenfalls ein Trenner (10) angeordnet ist, und
- **dass** an der Unterseite des Duomeldermoduls (3), wie aber auch an der Unterseite der beiden Monomeldermodule (4.1 und 4.2), d.h. dem Rauchmelder (2) jeweils gegenüberliegend, ein oder mehrere Haftelement/e (17) angeordnet ist/sind, und
- **dass** in jedem der zu überwachenden Gefäße an beliebigen, für die Branderkennung im jeweiligen Gefäß (1) signifikanten Stellen entweder ein im Ringbus (18) verschaltetes Duomeldermodul (3) oder die beiden einander paarweise zugeordneten im Ringbus (18) verschalteten Monomeldermodule (4) mittels des/der Haftelemente/s (17) befestigt ist/sind, und dass diese in den zu überwachenden Gefäßen (1) angeordneten Duomeldermodule (3) und/oder Monomeldermodule (4) als BUS-Teilnehmer über den Ringbus (18) mit einer die Energieversorgung des Bussystems übernehmenden Auswerteeinheit (19), sowie im Bedarfsfall auch mit weiteren Teilnehmern, verbunden sind.

2. Anordnung zur Überwachung und Brandfrühsterkennung für mehrere brand- und/oder explosionsgefährdete Gefäße (1) und/oder Gehäuse nach Anspruch 1, **dadurch gekennzeichnet, dass** die Rauchmelder (2) mit deren perforierten Rauchmelderoberteil (15) das Gehäuse des Duomeldermoduls (3), wie auch das Gehäuse der beiden Monomeldermodule (4.1 und 4.2) überragen.

3. Anordnung zur Überwachung und Brandfrühsterkennung für mehrere brand- und/oder explosionsgefährdete Gefäße (1) und/oder Gehäuse nach Anspruch 1 oder Anspruch 2, **dadurch gekennzeichnet, dass** die Rauchmelder (2) mittels Steck-Dreh-Verschluss in den Meldersockeln (9) eingesetzt sind.

4. Anordnung zur Überwachung und Brandfrühsterkennung für mehrere brand- und/oder explosionsgefährdete Gefäße (1) und/oder Gehäuse nach einem der Ansprüche 1 bis 3, **dadurch gekennzeichnet, dass** als BUS-Teilnehmer im Ringbus (18) zudem ein oder mehrere zusätzliche/s Anzeigemodul/e (20), und/oder ein oder mehrere zusätzliche/s Bedienfeld/er (21) und/oder ein oder mehrere zusätzliche/s Aktormodul/e (22) angeordnet sind.

5. Anordnung zur Überwachung und Brandfrühsterkennung für mehrere brand- und/oder explosionsgefährdete Gefäße (1) und/oder Gehäuse nach einem der Ansprüche 1 bis 4, **dadurch gekennzeichnet, dass** das Anzeigemodul (20) als Baugruppe im zu überwachenden Gefäß (1) in einem standardisierten 19 Zoll Einschub angeordnet wird, und zwei Anzeigefelder (23) für zwei Rauchmelderpaare aufweist, die die zur Anzeige benötigten Informationen von der Auswerteeinheit (19) über den Ringbus (18) erhält, wobei in jedem Anzeigefeld (23) drei LED-Signalanzeigen (24) angeordnet sind, von denen zwei jeweils **dem** Voralarm für jeweils einen der Rauchmelder (2) im Duomeldermodul (3) bzw. in jeweils einem der einander paarweise zugeordneten Monomeldermodule (4) zugeordnet sind, und die dritte LED-Signalanzeige (24) den Hauptalarm signalisiert, der auch durch einen im Anzeigemodul (20) angeordneten akustischen Signalgeber (25) signalisiert werden kann, wobei zudem im Anzeigemodul (20) jedem Anzeigefeld (23) zugeordnete Aktormodule (22) angeordnet sind.

6. Anordnung zur Überwachung und Brandfrühsterkennung für mehrere brand- und/oder explosionsgefährdete Gefäße (1) und/oder Gehäuse nach einem der Ansprüche 1 bis 5, **dadurch gekennzeichnet, dass** von dieser neben optischen und/oder akustischen Meldungen auch Schalthandlungen, wie das Einleiten eines Löschvorganges bewirkt werden kann/können.

## Claims

1. Arrangement for monitoring and earliest detection of fire for a plurality of potentially flammable or potentially explosive vessels (1) and/or housings with the use of multi-criteria smoke detectors (2) with intelligent fire parameter detection / fire parameter assessment and self-monitoring, **characterised in**
- **that** all the smoke detectors (2) used are connected to one another via a ring bus (18), and in no circumstances whatsoever via a CAN-bus, and
- **that** the smoke detectors (2) used in the arrangement, and allocated to the ring bus (18) are installed in each case in pairs in the ring bus (18), and are always wired up as two interlocking alarms in the ring bus (18), and
- **that** a pair of smoke detectors arranged in the ring bus (18) is arranged either in a dual-detector module (3) or as two mono-detector modules (4) allocated to one another in pairs in the ring bus (18), and
- **that** the two detector bases (9) with allocated smoke detectors (2), are arranged in/or the dual-detector module (3), are arranged with one or two separators (10), plug-in connectors for a ring bus signal input (11), a ring bus signal output (12) and an external signal output (13), and
- **that** the mono-detector modules (4) allocated to one another in pairs are built up analogously to the dual-detector modules (3), however in each case contain merely one detector base (9) with an allocated smoke detector (2), and moreover they distinguish themselves from the dual-detector modules (3), in that one of the two mono-detector modules (4), the mono-detector module (4.1) contains a separator (10), a ring bus signal input (11), a ring bus signal output (12), and that the mono-detector module (4.2) allocated to this mono-detector module (4.1) as a pair has a ring bus signal input (11), a ring bus signal output (12) and an external signal output (13), wherein a separator (10) is likewise arranged in special forms of construction for the mono-detector modules (4.2), and
- **that** on the underside of the dual-detector module (3), as well as also on the underside of the mono-detector modules (4.1 and 4.2), i.e. in each case opposite to the smoke detector (2), one or more adhesive elements (17) are arranged, and
- **that** in each of the vessels to be monitored at arbitrary, significant positions for fire detection in the vessel (1) in each case, either one dual-detector module (3) interconnected in the ring bus (18) or the two mono-detector modules (4) arranged with one another in a pair in the ring bus (18) is/are secured by means of the adhesive element(s) (17), and that these are connected to an evaluation unit (19) taking over the power supply for the BUS subscribers via the ring bus (18) in the allocated dual-detector modules (3) and/or mono-detector modules (4) in the vessels (1) to be monitored, and if necessary also to further subscribers.

2. Arrangement for monitoring and earliest detection of fire for a plurality of potentially flammable or potentially explosive vessels (1) and/or housings according to Claim 1, **characterised in that** the smoke detectors (2) protrude beyond the housing of the dual-detector module (3), as well as the housing of the two mono-detector modules (4.1 and 4.2) with their perforated smoke detector upper part (15).

3. Arrangement for monitoring and earliest detection of fire for a plurality of potentially flammable or potentially explosive vessels (1) and/or housings according to Claim 1 or Claim 2, **characterised in that** the smoke detectors (2) are input into the detector base (9) by means of a plug-in connector.

4. Arrangement for monitoring and earliest detection of fire for a plurality of potentially flammable or potentially explosive vessels (1) and/or housings according to Claims 1 to 3, **characterised in that** moreover, one or more additional display module(s) (20), and/or one or more additional control panel(s) (21) and/or one or more additional actuator module(s) (22) are allocated as BUS subscribers to the ring bus (18).

5. Arrangement for monitoring and earliest detection of fire for a plurality of potentially flammable or potentially explosive vessels (1) and/or housings according to Claims 1 to 4, **characterised in that** the display module (20) is arranged as an assembly in the vessel (1) to be monitored in a standardised 19 inch insert, and has two display panels (23) for two pairs of smoke detectors, which receive the information required for the display from the evaluation unit (19) via the ring bus (18), wherein three LED signal displays (24) are arranged in each display panel (23), of which two in each case are allocated as the preliminary alarm for one of the smoke detectors (2) in the dual-detector module (3) or one of the mono-detector modules (4) allocated in each case to one another in pairs, and the third LED signal display (24) signals the main alarm, which can also be signalled by an acoustic signal generator (25) arranged in the display module (20), wherein moreover actuator modules (22) are allocated to each display panel (23) in the display module (20).

6. Arrangement for monitoring and earliest detection of fire for a plurality of potentially flammable or potentially explosive vessels (1) and/or housings according to Claims 1 to 5, **characterised in that** along with visual and/or acoustic alarms, switching transactions such as commencing an extinguishing process may/could also be effected by them.

## Revendications

1. Système de surveillance et de détection précoce d'incendie pour plusieurs récipients (1) et/ou boîtiers à risque d'incendie et/ou d'explosion en présence de détecteurs de fumée (2) optiques et/ou à plusieurs critères, avec reconnaissance/analyse de grandeurs caractéristiques d'incendie intelligente et surveillance propre, **caractérisé par le fait**
- **que** tous les détecteurs de fumée (2) utilisés pour la surveillance sont connectés entre eux au moyen d'un bus en anneau (18), en aucun cas cependant au moyen d'un bus CAN, et
- **que** les détecteurs de fumée (2) utilisés dans le système et disposés dans le bus en anneau (18) sont mis en service respectivement par paire dans le bus en anneau (18), et qu'ils sont connectés dans le bus en anneau (18) en permanence sous forme de redondance à deux détecteurs, et
- **qu'**une paire de détecteurs de fumée placée dans le bus en anneau (18) est disposée soit dans un module de détecteur double (3), soit dans deux modules de détecteur simple (4) attribués l'un à l'autre par paire dans le bus en anneau (18), et
- **que** dans /sur le module de détecteur double (3) sont disposés deux socles de détecteur (9) avec détecteurs de fumée (2) attribués, un ou deux séparateurs (10), des connecteurs enfichables raccordés pour une entrée de bus en anneau (11), une sortie de bus en anneau (12) et une sortie de signal externe (13), et
- **que** les modules de détecteur simple (4) attribués l'un à l'autre par paire sont conçus de manière analogue au module de détecteur double (3), mais contiennent toutefois respectivement uniquement un socle de détecteur (9) avec détecteur de fumée (2) attribué, et se différencient en outre du module de détecteur double (3) par le fait que l'un des deux modules de détecteur simple (4), le module de détecteur simple (4.1), possède un séparateur (10), une entrée de bus en anneau (11) et une sortie de bus en anneau (12), et que le module de détecteur simple (4.2) attribué par paire à ce module de détecteur simple (4.1) possède une entrée de bus en anneau (11), une sortie de bus en anneau (12) et une sortie de signal externe (13), un séparateur (10) étant cependant disposé dans des formes de construction particulières des module de détecteur simple (4.2), et
- **que**, sur la face arrière du module de détecteur double (3), tout comme sur la face arrière des deux modules de détecteur simple (4.1 et 4.2), c'est-à-dire respectivement à l'opposé du détecteur de fumée (2), un ou plusieurs éléments adhésifs (17) est/sont disposé/s, et
- **que**, dans chacun des récipients à surveiller, à des endroits quelconques mais significatifs pour la détection d'incendie dans le récipient (1) correspondant, soit un module de détecteur double (3) connecté dans le bus en anneau (18), soit les deux modules de détecteur simple (4) attribués l'un à l'autre par paire dans le bus en anneau (18), est/sont fixé/s au moyen de/des l'/élément/s adhésif/s(17), et que ces modules de détecteur double (3) et/ou modules de détecteur simple (4) disposés dans les récipients (1) à surveiller sont reliés comme participants au bus via le bus en anneau (18) à une unité d'exploitation (19) prenant en charge l'alimentation en énergie du système de bus, ainsi que le cas échéant avec d'autres participants.

2. Système de surveillance et de détection précoce d'incendie pour plusieurs récipients (1) et/ou boîtiers à risque d'incendie et/ou d'explosion selon l'exigence 1 **caractérisé par le fait que** les détecteurs de fumée (2) dépassent du boîtier de module de détecteur double (3) par leur partie supérieure de détecteur de fumée (15) perforée, tout comme du boîtier des deux modules de détecteur simple (4.1 et 4.2).

3. Système de surveillance et de détection précoce d'incendie pour plusieurs récipients (1) et/ou boîtiers à risque d'incendie et/ou d'explosion selon l'exigence 1 ou l'exigence 2 **caractérisé par le fait que** les détecteurs de fumée (2) sont enfichés dans les socles de détecteur (9) au moyen d'une fermeture à insertion-rotation.

4. Système de surveillance et de détection précoce d'incendie pour plusieurs récipients (1) et/ou boîtiers à risque d'incendie et/ou d'explosion selon l'une des exigences 1 à 3 **caractérisé par le fait qu'**un ou plusieurs modules d'affichage (20) supplémentaires et/ou un ou plusieurs champs de maniement (21) supplémentaires et/ou un ou plusieurs modules actionneurs (22) sont en outre disposés sous forme de participant au bus dans le bus en anneau (18).

5. Système de surveillance et de détection précoce d'incendie pour plusieurs récipients (1) et/ou boîtiers à risque d'incendie et/ou d'explosion selon l'une des exigences 1 à 4 **caractérisé par le fait que** le module d'affichage (20) en tant que module structurel dans le récipient (1) à surveiller est disposé dans une insertion standardisée 19 pouces, présente deux champs d'affichage (23) pour deux paires de détecteurs de fumée et reçoit les informations à afficher nécessaires par le biais de l'unité d'exploitation (19) via le bus en anneau (18), trois affichages de signal (24) LED étant disposés dans chaque champ d'affichage (23), parmi lesquels deux sont attribués respectivement à la pré-alarme pour respectivement l'un des détecteurs de fumée (2) dans le module de détecteur double (3) voire dans respectivement l'un des modules de détecteur simple (4) attribués l'un à l'autre par paire, le troisième affichage de signal (24) LED signalant l'alarme principale, laquelle pouvant être également signalée au moyen d'un générateur de signal (25) acoustique disposé dans le module d'affichage (20), des modules actionneurs (22) étant en outre attribués à chaque champ d'affichage (23) dans le module d'affichage (20).

6. Système de surveillance et de détection précoce d'incendie pour plusieurs récipients (1) et/ou boîtiers à risque d'incendie et/ou d'explosion selon l'une des exigences 1 à 5 **caractérisé par le fait que**, à partir de celui-ci, en plus de notifications optiques et/ou acoustiques, des opérations de commutation comme la mise en service d'une procédure d'extinction peuvent également être effectuées.
